# EUROPÄISCHE PATENTSCHRIFT

(11) **EP 1 391 254 B1**
(45) Veröffentlichungstag und Bekanntmachung des Hinweises auf die Patenterteilung: **19.12.2007**
(21) Anmeldenummer: 02018251.5
(22) Anmeldetag: 22.08.2002
(51) Int. Cl.: B21D 43/09

(54) **Vorschubvorrichtung zum intermittierenden Zuführen eines bandförmigen Rohlings zu einer Presse und Verfahren zum Betrieb derselben**
An arrangement for the intermittent forward feeding of a web material to a press and method for operating the same
Dispositif pour l' alimentation intermittente en feuillard d' une presse et procédé pour son fonctionnement

(43) Veröffentlichungstag der Anmeldung: 25.02.2004
(73) Patentinhaber: BRUDERER AG, CH-9320 Frasnacht (CH)
(72) Erfinder: Eigenmann, Oskar, 9320 Arbon (CH)
(74) Vertreter: Blum, Rudolf Emil

(56) Entgegenhaltungen:
- EP-A- 0 370 258
- US-A- 3 244 023
- US-A- 5 102 026
- US-A- 5 110 026
- US-A- 5 163 595

## Beschreibung

Die vorliegende Erfindung betrifft eine Vorschubvorrichtung zum intermittierenden Zuführen eines bandförmigen Rohlings zu einer mit Werkzeugen zum intermittierenden Bearbeiten des bandförmigen Rohlings ausgerüsteten Presse, welche Vorschubvorrichtung ein Gehäuse, eine erste und eine zweite Vorschubwalze aufweist, welche Vorschubwalzen zur Aufnahme eines dazwischen angeordneten und vorzuschiebenden bandförmigen Rohlings bestimmt sind, einen ersten, intermittierend arbeitenden elektrischen Servomotor aufweist, der mit mindestens der ersten Vorschubwalze antriebsverbunden ist, welche erste Vorschubwalze eine Längsmittelachse aufweist und relativ zu einer senkrecht zu ihrer Längsmittelachse verlaufenden Symmetrieebene symmetrisch ausgebildet ist, weiter eine langgestreckte Schwinge aufweist, die ein erstes und ein zweites, zum ersten entgegengesetztes Ende enthält, in welcher Schwinge die erste Vorschubwalze drehbar gelagert ist, welche zweite Vorschubwalze auf einem ersten Endbereich einer Walzenwelle angeordnet und mit derselben starr verbunden ist, welche Schwinge bei ihrem ersten Ende auf einem ersten Endbereich einer Schwingenwelle angeordnet und mit derselben starr verbunden ist, welche Schwingenwelle bei einem zweiten, zum ersten entgegengesetzt angeordneten Endbereich im Gehäuse drehbar gelagert ist, so dass die Schwinge auslegerförmig getragen ist, eine Vorschubwalzenabhebevorrichtung aufweist, die eine Steuerstange enthält, die mit dem zweiten Ende der Schwinge gelenkig verbunden ist, welche Steuerstange eine Längsmittelachse aufweist, weiter eine Vorschubwalzenanpressvorrichtung aufweist, die eine wendelförmige Druckfeder enthält, die bei einem Ende auf der Schwinge aufliegt, welche wendelförmige Druckfeder eine weitere Längsmittelachse aufweist (siehe z.B. US-A-5 102 026).

Die Erfindung betrifft weiter ein Verfahren zum Betrieb der eingangs genannten Vorschubvorrichtung, bei welchem die Vorschubvorrichtung ein auf dem Gehäuse angeordnetes Gewindespindelgehäuse, einen Motor mit einer Gewindespindel und eine Steuervorrichtung aufweist, auf welcher Gewindespindel eine Verstellmutter angeordnet und durch ein Rotieren der Gewindespindel entlang derselben bewegbar ist, weiter eine von einem Antriebsmotor getriebene Exzenterscheibe aufweist, auf welcher ein Pleuel gelagert ist, der beim von der Exzenterscheibe entfernten Ende ein mindestens annähernd parallel zur Gewindespindel verlaufendes Langloch aufweist, weiter eine erste, auf der Verstellmutter gelagerte doppelarmige Hebelvorrichtung und eine zweite, auf einer im Gewindespindelgehäuse getragenen Welle gelagerte doppelarmige Hebelvorrichtung aufweist, welche erste doppelarmige Hebelvorrichtung einen ersten, im Eingriff mit dem Pleuel stehenden und einen zweiten Arm aufweist, der an einer Lasche angelenkt ist, die ihrerseits an einem ersten Arm der zweiten doppelarmigen Hebelvorrichtung angelenkt ist, an deren zweiter Arm eine Steuerstangenanordnung angelenkt ist, welche an der Schwinge angelenkt ist, und durch eine zwischen der Schwinge und dem Gewindespindelgehäuse angeordnete Druckfederanordnung, welche die Schwinge mit der darin gelagerten Oberwelle mit der ersten, oberen Vorschubwalze gegen die Unterwelle mit der zweiten, unteren Vorschubwalze anpresst, und bei welchem die Vorschubvorrichtung eine Steuervorrichtung aufweist und mit einer Presse zusammenwirkt, die ein bewegtes Oberwerkzeug und ein feststehendes Unterwerkzeug aufweist, welches Oberwerkzeug mit einem zwischen einer oberen Totpunktstellung und einer unteren Totpunktstellung bewegbaren Stössel verbunden ist, und die eine Pressensteuervorrichtung aufweist, die mit der Steuervorrichtung der Vorschubvorrichtung in Verbindung steht, und bei welchem das Langloch des zwischen einer oberen Totpunktstellung und einer unteren Totpunktstellung bewegbaren Pleuels ein oberes und ein unteres Ende aufweist, der erste Arm der ersten doppelarmigen Hebelvorrichtung über einen das Langloch durchsetzenden Bolzen im Eingriff mit dem Pleuel steht, wobei zum Einführen eines neuen bandförmigen Rohlings zwischen der ersten, oberen Vorschubwalze und der zweiten, unteren Vorschubwalze die obere Vorschubwalze in eine Hochlüftposition gefahren wird, um in dieser Position einen vorgegebenen Abstand zwischen der ersten, oberen Vorschubwalze und der zweiten, unteren Vorschubwalze festzulegen.

Weiter betrifft die Erfindung ein Verfahren zum Betrieb der Vorschubvorrichtung der eingangs genannten Art, bei welchem die Vorschubvorrichtung ein auf dem Gehäuse angeordnetes Gewindespindelgehäuse, einen Motor mit einer Gewindespindel und eine Steuervorrichtung aufweist, auf welcher Gewindespindel eine Verstellmutter angeordnet und durch ein Rotieren der Gewindespindel entlang derselben bewegbar ist, weiter eine von einem Antriebsmotor getriebene Exzenterscheibe aufweist, auf welcher ein Pleuel gelagert ist, der beim von der Exzenterscheibe entfernten Ende ein mindestens annähernd parallel zur Gewindespindel verlaufendes Langloch aufweist, weiter eine erste, auf der Verstellmutter gelagerte doppelarmige Hebelvorrichtung und eine zweite, auf einer im Gewindespindelgehäuse getragenen Welle gelagerte doppelarmige Hebelvorrichtung aufweist, welche erste doppelarmige Hebelvorrichtung einen ersten, im Eingriff mit dem Pleuel stehenden und einen zweiten Arm aufweist, der an einer Lasche angelenkt ist, die ihrerseits an einem ersten Arm der zweiten doppelarmigen Hebelvorrichtung angelenkt ist, an deren zweitem Arm eine Steuerstangenanordnung angelenkt ist, welche an der Schwinge angelenkt ist, und durch eine zwischen der Schwinge und dem Gewindespindelgehäuse angeordnete Druckfederanordnung, welche die Schwinge mit der darin gelagerten Oberwelle mit der ersten, oberen Vorschubwalze gegen die Unterwelle mit der zweiten, unteren Vorschubwalze anpresst, und bei welchem die Vorschubvorrichtung eine Steuervorrichtung aufweist und mit einer Presse zusammenwirkt, die ein bewegtes Oberwerkzeug und ein feststehendes Unterwerkzeug aufweist, welches Oberwerkzeug mit einem zwischen einer oberen Totpunktstellung und einer unteren Totpunktstellung bewegbaren Stössel verbunden ist, und die eine Pressensteuervorrichtung aufweist, die mit der Steuervorrichtung der Vorschubvorrichtung in Verbindung steht, und bei welchem das Langloch des zwischen einer oberen Totpunktstellung und einer unteren Totpunktstellung bewegbaren Pleuels ein oberes und ein unteres Ende aufweist, der erste Arm der ersten doppelarmigen Hebelvorrichtung über einen das Langloch durchsetzenden Bolzen im Eingriff mit dem Pleuel steht.

Auch betrifft die Erfindung ein Verfahren zum Betrieb der Vorschubvorrichtung der eingangs genannten Art, bei welchem die Vorschubvorrichtung ein auf dem Gehäuse angeordnetes Gewindespindelgehäuse, einen Motor mit einer Gewindespindel und eine Steuervorrichtung aufweist, auf welcher Gewindespindel eine Verstellmutter angeordnet und durch ein Rotieren der Gewindespindel entlang derselben bewegbar ist, weiter eine von einem Antriebsmotor getriebene Exzenterscheibe aufweist, auf welcher ein Pleuel gelagert ist, der beim von der Exzenterscheibe entfernten Ende ein mindestens annähernd parallel zur Gewindespindel verlaufendes Langloch aufweist, weiter eine erste, auf der Verstellmutter gelagerte doppelarmige Hebelvorrichtung und eine zweite, auf einer im Gewindespindelgehäuse getragenen Welle gelagerte doppelarmige Hebelvorrichtung aufweist, welche erste doppelarmige Hebelvorrichtung einen ersten, im Eingriff mit dem Pleuel stehenden und einen zweiten Arm aufweist, der an einer Lasche angelenkt ist, die ihrerseits an einem ersten Arm der zweiten doppelarmigen Hebelvorrichtung angelenkt ist, an deren zweitem Arm eine Steuerstangenanordnung angelenkt ist, welche an der Schwinge angelenkt ist, und durch eine zwischen der Schwinge und dem Gewindespindelgehäuse angeordnete Druckfederanordnung, welche die Schwinge mit der darin gelagerten Oberwelle mit der ersten, oberen Vorschubwalze gegen die Unterwelle mit der zweiten, unteren Vorschubwalze anpresst, und Verfahren, bei welchem die Vorschubvorrichtung eine Steuervorrichtung aufweist und mit einer Presse zusammenwirkt, die ein bewegtes Oberwerkzeug und ein feststehendes Unterwerkzeug mit einem zwischen einer oberen Totpunktstellung und einer unteren Totpunktstellung bewegbaren Stössel verbunden ist, und die eine Pressensteuervorrichtung aufweist, die mit der Steuervorrichtung der Vorschubvorrichtung in Verbindung steht, und bei welcher das Langloch des zwischen einer oberen Totpunktstellung und einer unteren Totpunktstellung bewegbaren Pleuels ein oberes und ein unteres Ende aufweist, der erste Arm der ersten doppelarmigen Hebelvorrichtung über einen das Langloch durchsetzenden Bolzen im Eingriff mit dem Pleuel steht, welcher Stössel von einem rotierenden Antrieb getrieben ist und die Exzenterscheibe des Pleuels von einem Antriebsmotor getrieben ist, welches Oberwerkzeug Fangstifte zum präzisen Positionieren des bandförmigen Rohlings in der Presse während dem Bearbeitungsvorgang derselben aufweist, welche Fangstifte in vorgestanzte Positionierlöcher im bandförmigen Rohling hineinbewegt werden, und welche Fangstifte einen konischen Kopfabschnitt aufweisen, wobei die erste, obere Vorschubwalze dann von der zweiten, unteren Vorschubwalze weg in eine Zwischenlüftstellung bewegt wird, wenn die konischen Kopfabschnitte teilweise in die Positionierlöcher eingefahren worden sind und danach wieder auf den Rohling abgesetzt wird, wenn die konischen Kopfabschnitte teilweise aus den Positionierlöchern ausgehoben worden sind.

Die hier angesprochenen Pressen sind insbesondere schnelllaufende Pressen mit Hubzahlen bis zu 2000 Hübe/Minute. Diese Pressen sind mit Werkzeugen zur Bearbeitung eines (oder mehreren) zugeführten bandförmigen Rohlings ausgerüstet, wobei Stanzarbeiten, Prägearbeiten, Biegearbeiten, ein Vernieten, ein Herstellen von Gewinden, etc. durchgeführt werden.

Die Bewegung des bandförmigen Rohlings, der in der Presse bearbeitet wird, erfolgt dabei intermittierend, also schrittweise. Während einem Bearbeitungsschritt, z.B. einem Stanzen, erfolgt offensichtlich keine Vorwärtsbewegung des bandförmigen Rohlings. Oft wird er durch in den Werkzeugen angeordnete Fangstifte genau positioniert, also arretiert. Nach der Beendigung des Bearbeitungsschrittes, nachdem beispielsweise ein Stanzwerkzeug aus dem durchgestanzten Loch herausbewegt worden ist, wird der bandförmige Rohling um eine vorgegebene Strecke vorgeschoben und wieder angehalten, so dass der nächstfolgende Bearbeitungsschritt durchgeführt werden kann.

Die Zufuhr- resp. Vorschubbewegung des bandförmigen Rohlings erfolgt durch einen (oder mehrere, beim Eintritt und beim Austritt der Presse angeordnete) Zufuhr- bzw. Vorschubapparat (bzw. Vorschubapparate), um den bandförmigen Rohling intermittierend von einer Vorratsrolle abzuziehen und der Presse zuzuführen.

Diese Vorschubapparate weisen üblicherweise Vorschubglieder auf, um den bandförmigen Rohling vorzuschieben. Dabei wird dieser durch die Vorschubglieder geklemmt und vorwärts bewegt. Wenn die Vorschubglieder wieder in ihre Ausgangsposition zurückkehren, wird die Klemmung aufgehoben. Die Klemmung wird zusätzlich während derjenigen Zeitspanne kurzzeitig aufgehoben, während welcher die Werkzeuge am bandförmigen Rohling einen Bearbeitungsschritt durchführen, insbesondere im Fall von Fangstiften.

Die Ausbildung dieser Vorschubvorrichtungen muss grundsätzlich 3 Hauptfunktionen erfüllen, nämlich die Hochlüftung (Band einschieben), die Banddickeneinstellung (die obere Walze liegt auf dem Band, Spiel im Langloch des Pleuels) und Zwischenlüftung (Bandlüftung vor jedem Stanzvorgang).

Es sind Ausführungen von solchen Vorschubapparaten bekannt geworden, bei welchen die Klemmglieder als sich linear bewegende Klemmzangen ausgebildet sind. Andere Ausführungen weisen oszillierende, Drehbewegungen ausführende Segmentwalzen auf.

Auch sind Vorschubapparate mit elektrischen Servomotoren bekannt geworden. Dabei ist ein erster Servomotor dem Vorschubbetrieb der Klemmglieder und ein weiterer, zweiter Servomotor zum intermittierenden Abheben eines Klemmgliedes vom bandförmigen Rohling zugeordnet. Solche Servomotoren werden von mehreren Firmen hergestellt und verkauft. Der Betrieb dieser Servomotoren ist elektronisch gesteuert. Diese neuen Vorschubapparate weisen als Vorschubglieder vollständig zylinderförmige, auf Wellen angeordnete Vorschubwalzen auf, die intermittierend immer im gleichen Drehsinn rotieren. Von diesen Vorschubwalzen ist eine in einem mit dem weiteren Servomotor antriebsverbunden Bauteil gelagert, auf Grund dessen Betrieb diese Vorschubwalze gegen den bandförmigen Rohling zum Klemmen desselben und von ihm zur Freigabe wegbewegt wird.

Durch die gegenwärtigen hohen Hubzahlen spielen die Massen der bewegten Teile eines Vorschubapparates auf Grund der Trägheitskräfte und Trägheitsmomente eine grosse Rolle, und haben des weiteren einen grossen Einfluss auf die Präzision des hergestellten Produktes. Weiter muss die Anordnung und Ausbildung dieser bewegten Teile auf Grund der Zeitspannen zur Beschleunigung und Verzögerung von Bewegungen derart sein, dass ein Betrieb mit hohen Hubzahlen sicher durchgeführt werden kann.

Weiter können in einzelnen Bauteilen durch Krafteinwirkungen erzeugte Torsionsmomente entstehen, die zu einer Schiefstellung der Vorschubwalzen führen können, so dass weitere die Präzision des hergestellten Produktes beeinträchtigende Einflüsse bewirkt werden.

Es ist somit ein Ziel der vorliegenden Erfindung, eine Vorrichtung zum intermittierenden Zuführen eines bandförmigen Rohlings zu schaffen, die ein Minimum an bewegten Teilen aufweist, wobei diejenigen Teile, die hohen Beschleunigungen und Verzögerungen unterworfen sind, kleinstmögliche Massen aufweisen, keine Antriebsmotoren vorhanden sind, die oszillierend arbeiten, und die Orte von Krafteinwirkungen, welche auf die präzise Stellung der Vorschubwalzen einen Einfluss haben, derart gewählt sind, dass keine Walzenschiefstellung eintreten kann.

Ein weiteres Ziel der Erfindung ist eine Vorschubvorrichtung zu schaffen, bei welcher die an der Schwinge angelenkte Steuerstange, die auf der Schwinge aufliegende Druckfeder und die erste Vorschubwalze relativ zueinander derart angeordnet sind, dass die Längsmittelachse der Steuerstange und die Längsmittelachse der Druckfeder eine geometrische Ebene bestimmen, die mit der Symmetrieebene der ersten Vorschubwalze zusammenfällt.

Auch ist es ein Ziel der Erfindung eine Vorschubvorrichtung zu schaffen, bei welcher das zweite Ende der langgestreckten Schwinge gabelfömig mit zwei Gabelzinken ausgebildet ist, welche Gabelzinken relativ zu einer Längssymmetrieebene der langgestreckten Schwinge symmetrisch ausgebildet sind, und bei der die langgestreckte Schwinge relativ zur Steuerstange, zur Druckfeder und zur ersten Vorschubwalze derart angeordnet ist, dass ihre Längsmittelebene ebenfalls mit der mit der Symmetrieebene der ersten Vorschubwalze zusammenfallenden Ebene zusammenfällt.

Ein weiteres Ziel der Erfindung ist eine Zwillingsvorschubvorrichtung zu schaffen, die zwei der eingangs genannten Vorschubvorrichtungen aufweist, die mit ihren Vorschubwalzen einander zugekehrt angeordnet sind.

Ein noch weiteres Ziel der Erfindung ist ein Verfahren zum Betrieb der eingangs genannten Vorschubvorrichtung zu schaffen, bei welchem zum Einstellen der Hochlüftposition der ersten, oberen Vorschubwalze die genannten zwei Steuervorrichtungen derart gesteuert werden, dass der Stössel in seine obere Totpunktstellung und der Pleuel in seine untere Totpunktstellung gesteuert wird.

Noch ein weiteres Ziel der Erfindung ist ein Verfahren zum Betrieb der eingangs genannten Vorschubvorrichtung zu schaffen, bei welchem der Pleuel in eine von seiner oberen Totpunktstellung entfernte Stellung bewegt wird, die Verstellmutter durch ein Rotieren der Gewindespindel abwärts verschoben wird, bis die erste, obere Vorschubwalze aufgrund der durch die Druckfedern auf die Schwinge ausgeübten Druck auf dem bandförmigen Rohling aufliegt, in welcher Stellung der Bolzen von beiden Enden des Langloches einen Abstand aufweist, so dass Hubbewegungen des Pleuels bei feststehendem Bolzen ermöglicht sind.

Auch ist es ein Ziel der Erfindung ein Verfahren zum Betrieb der oben angeführten Vorschubvorrichtung zu zeigen, bei welchem zur Einstellung der Zwischenlüftstellung der Stössel durch seinen rotierenden Antrieb in eine Winkelstellung vor seiner unteren Totpunktstellung gebracht wird, in welcher Winkelstellung die konischen Kopfabschnitte der Fangstifte nur teilweise in die Positionierlöcher hineinragen, in welchem Zustand die Exzenterscheibe des Pleuels eine Winkelstellung vor der oberen Totpunktstellung einnimmt, wobei der Winkelabstand des Stössels zwischen der genannten Winkelstellung und der unteren Totpunktstellung gleich dem Winkelabstand der Exzenterscheibe zwischen ihrer genannten Winkelstellung und der oberen Totpunktstellung ist, dass danach die Verstellmutter nach unten bewegt wird, so dass der Bolzen zur Anlage an das untere Ende des Langloches kommt und die Verstellmutter noch weiter nach unten bewegt wird, bis der bandförmige Rohling durch das Abheben der ersten, oberen Vorschubwalze aufgrund der über die Hebelvorrichtungen und der Steuerstangenanordnung und Schwinge übertragenen Bewegung lose ist, und dass die erreichte Position der Verstellmutter für die genannte Winkelstellung der Exzenterscheibe und die entsprechende Winkelstellung des Stössels in den entsprechenden Steuervorrichtungen gespeichert werden.

Nachfolgend wir der Gegenstand der Erfindung anhand von Ausführungsbeispielen zeigenden Zeichnungen näher erläutert. Es zeigt
Fig. 1 eine Seitenansicht einer Vorschubvorrichtung, teilweise im Schnitt gezeichnet, entlang der Linie I-I der Fig. 2;
Fig. 2 einen Schnitt entlang der Linie II-II der Fig. 1;
Fig. 3 einen Schnitt entlang der Linie III-III der Figur 1;
Fig. 4 einen Schnitt entlang der Linie IV-IV der Figur 1;
Fig. 5 im vergrösserten Massstab gezeichnet, einen Teil der Figur 2, insbesondere die Schwinge und die mit ihr verbundenen Bauteile;
Fig. 6 in vergrössertem Massstab gezeichnet, einen Teil der Figur 4;
Fig. 7 vereinfacht die in der Figur 2 gezeigte Darstellung, wobei die Vorschubvorrichtung in der Vorschubstellung während dem Dauerbetrieb ohne Zwischenlüftung gezeigt ist;
Figur 8 vereinfacht die in der Figur 2 gezeigte Darstellung, in der die Vorschubvorrichtung in der Hochlüftstellung gezeigt ist;
Fig. 9 vereinfacht die in der Figur 2 gezeigte Darstellung, in der die Vorschubvorrichtung in der Zwischenlüftstellung gezeigt ist;
Fig. 10 schematisch die mit einer Stanzpresse zusammenwirkende Vorschubvorrichtung gemäss der vorliegenden Erfindung;
Fig. 11 eine Zwillingsausführung zum Vorschieben von zwei bandförmigen Rohlingen;
Fig. 12 eine Zwillingsausführung zum Vorschieben eines sehr breiten bandförmigen Rohlings;
Fig. 13 schematisch die Schwinge der Vorschubvorrichtung, mit der Steuerstange und ihrer Längsmittelachse und mit der Druckfeder und ihrer Längsmittelachse;
Fig. 14 schematisch die obere Vorschubwalze mit ihrer Längsmittelachse;
Fig. 15 schematisch das erste Ende der Schwinge mit den zwei symmetrisch angeordneten Gabelzinken; und
Fig. 16 schematisch die Schwinge mit der Steuerstange, der Druckfeder, dem ersten Ende der Steuerstange und mit der ersten, oberen Vorschubwalze.

Die Vorrichtung weist ein Gehäuse 1 auf. Ein erster Servomotor 2, von welchem vereinfacht die elektronische Steuerung 3 angedeutet ist, ist bei seinem Flansch 4 über Schraubbolzen 5 am Gehäuse 1 angeflanscht.

Dieser erste Servomotor 2 ist in einer an sich bekannten Weise derart gesteuert, dass er schrittweise intermittierende Drehbewegungen ausführt. Die Dauer und das Ausmass eines jeweiligen Schnittes der Drehbewegung werden abhängig von der in der nachgeschalteten Presse durchzuführende Bearbeitung gesteuert. Dieser Servomotor 2 weist eine Antriebswelle 6 auf.

Die Vorschubvorrichtung weist weiter eine Oberwelle 7 auf, auf welcher eine erste, obere Vorschubwalze 8 angeordnet ist, und weist eine Unterwelle 9 auf, auf welcher eine zweite, untere Vorschubwalze 10 angeordnet ist. Der intermittierende vorzuschiebende bandförmige Rohling, üblicherweise ein Metallband, ist mit der Bezugsziffer 11 angedeutet. Dieser bandförmige Rohling 11 wird während der Vorschubbewegung zwischen der ersten Vorschubwalze 8 und der zweiten Vorschubwalze 10 geklemmt angeordnet. Die erste, obere Vorschubwalze 8 weist eine Längsmittelachse 87 auf, siehe Fig. 14.

Die Oberwelle 7 ist über Wälzlager 12, 13 in einer Schwinge 14 gelagert, welche weiter unten im Einzelnen beschrieben werden wird.

Die Unterwelle 9 ist über Wälzlager 95, 96 im Gehäuse 1 gelagert.

Gemäss der gezeigten, bevorzugten Ausführung steht die Oberwelle 7 in Antriebsverbindung mit dem ersten Servomotor 2.

Die Oberwelle ist mit einer Oldham-Kupplung 15 verbunden. Diese Oldham-Kupplung 15 ist notwendig, weil die Oberwelle 7, wie noch beschrieben sein wird, Querbewegungen relativ zur ortsfesten Antriebswelle 6 des ersten Servomotors 2 durchführt.

Diese Oldham-Kupplung 15 ist von einem oberen Stirnzahnrad 16 gefolgt, das mit einem unteren Stirnzahnrad 17 kämmt, welches mit der Unterwelle 9 verbunden ist.

Die Verbindung des oberen Stirnzahnrades 16 mit der Antriebswelle 6 des ersten Servomotors 2 erfolgt durch eine mehrteilige Spannhülse mit einem ersten Spannhülsenteil 18 und einem zweiten Spannhülsenteil 19.

Das Zusammenwirken der Spannhülsenteile 18, 19 erfolgt mittels Ringspannelementen 20. Die Spannschrauben sind mit der Bezugsziffer 21 aufgezeigt.

Das obere Stirnzahnrad 16 ist einstückig mit dem ersten Spannhülsenteil 18 ausgebildet, womit eine beträchtliche Ersparnis an bewegten Massen erreicht wird.

Gemäss einer weiteren (nicht gezeigten) Ausführung ist der erste Servomotor 2 unmittelbar mit der zweiten, unteren Vorschubwalze verbunden, wobei die erste, obere Vorschubwalze 8 durch Reibeingriff rotiert wird.

Auf einem auf dem Gehäuse 1 angeordneten Gewindespindelgehäuse 27 ist ein weiterer Servomotor 28 angeordnet. Seine elektronische Steuerung, d.h. deren Gehäuse ist mit 29 angedeutet.

Dieser Servomotor 28 dient zum Antrieb einer Gewindespindel 30.

Der Servomotor 28 ist als lediglich ein Beispiel des Antriebs der Gewindespindel 30 zu betrachten. Es können auch vom Servomotor 28 verschiedene Antriebe vorhanden sein. Die Antriebswelle des Servomotors 28 ist mit der Bezugsziffer 31 angedeutet. Die Verbindung zwischen der Antriebswelle 31 des Servomotors 28 und der Gewindespindel 30 erfolgt mittels einer mehrteiligen Spannhülse, die einen ersten Spannhülsenteil 32, einen zweiten Spannhülsenteil 33 und Ringspannelemente 34 aufweist. Die Spannhülsenteile 32, 33 werden mittels Spannschrauben 35 gegeneinander gespannt.

Der zweite Spannhülsenteil 33 ist über eine Klauenkupplung 36 mit der Gewindespindel 30 verbunden. Die Gewindespindel 30 ist ihrerseits über Wälzlager 37 und 38 im Gewindespindelgehäuse 27 bzw. Gehäuse 1 gelagert.

Somit ist die Gewindespindel 30 unabhängig vom Servomotor 28 spielfrei gelagert.

Dadurch, dass Ringspannelemente zur Verbindung mit der glatten Motorwelle dienen, kann ein genormter Servomotor, also keine Spezialanfertigung, verwendet werden.

Auf der Gewindespindel 30 ist eine Verstellmutter 39 angeordnet.

Auf dieser Verstellmutter 39 ist ein doppelarmiger Hebel 40 mit einem ersten Arm 41 und einem zweiten Arm 42 gelagert. Dieser Hebel 40 wird im vorliegenden Beschreibungstext als erster doppelarmiger Hebel 40 bezeichnet.

Aus der Figur 3 ist ersichtlich, dass die Verstellmutter 39 eine quadratische Querschnittsform aufweist und in einem ebenfalls eine quadratische Querschnittsform aufweisenden Innenraum des ersten doppelarmigen Hebels 40 eingesetzt ist. Damit ist die Verstellmutter 39 gegen ein Verdrehen gesichert.

Im ersten Arm 41 eines ersten doppelarmigen Hebels 40 ist ein Bolzen 43 eingesetzt. Dieser Bolzen 43 ragt durch ein Langloch 59 in einem Pleuel 45.

Dieser Pleuel 45 sitzt auf einer Exzenterscheibe 46, die über eine Welle 47 mit einem dritten Antriebsmotor 48, beispielsweise einem Servomotor, antriebsverbunden ist. Die Steuerung des Antriebsmotors 48 ist mit der Bezugsziffer 49 aufgezeigt.

Der zweite Arm 42 des ersten doppelarmigen Hebels 40 ist über eine Lasche 50 am ersten Arm 51 eines zweiten doppelarmigen Hebels 52 angelenkt. Der zweite doppelarmige Hebel 52 ist auf einer Welle 53 gelagert. Der zweite Arm 54 des zweiten doppelarmigen Hebels 52 ist seitlich auf der Welle 53 aufgeklemmt.

Die Welle 53 ist im Gewindespindelgehäuse 27 mittels Dichtungen 55, 56 öldicht abgedichtet, so dass ein geschlossenes Gewindespindelgehäuse 27 als geschlossener Schmierölraum vorhanden ist, in welchem die Gewindespindel 30 und die beschriebenen Bauteile wartungsfrei in einem geschlossenen Raum angeordnet sind.

Insbesondere ist aus der Figur 3 ersichtlich, dass die Welle 53 bei einem Ende aus dem Gewindespindelgehäuse 27 hinausragt und dass der zweite Arm 54 auf dem hinausragenden Ende aufgeklemmt ist.

Dieser zweite Arm 54 ist über eine Kugelkopfverbindung an einem oberen Schaftabschnitt 57 einer Steuerstange 58 angelenkt, die mit einem unteren Schaftabschnitt 59 verschraubt sind. Die beschriebenen Schaftabschnitte sind mittels Kontermuttern 60 bzw. 61 gegen ein Verdrehen gesichert.

Diese oben beschriebenen Teile bilden eine Vorschubwalzenabhebevorrichtung, deren Funktion weiter unten beschrieben ist.

Die Steuerstange 58 ist bei ihrem unteren Ende an der Schwinge 14 angelenkt, wobei in dieser Beschreibung der Bereich der Anlenkstelle an der Schwinge 14 als zweites Ende 64 der Schwinge 14 bezeichnet ist. Weiter weist diese Steuerstange 58 eine Längsmittelachse 71 auf (Fig. 13).

Die Schwinge 14 weist ein erstes Ende 63 und ein zweites Ende 64 auf. Die Schwinge 14 ist nun bei ihrem ersten Ende 63 auf einem ersten Endbereich 65 einer Schwingenwelle 62 angeordnet und mit derselben starr verbunden. Diese Schwingenwelle 62 ist bei ihrem zweiten Endbereich 66, der entgegengesetzt zum ersten Endbereich 65 angeordnet ist, im Gehäuse 1 gelagert. Dieser zweite Endbereich 66 ist zusammenlaufend ausgebildet, wobei der Abschnitt mit dem grösseren Durchmesser am ersten Endbereich 65 anschliesst. Die Schwingenwelle 62 ist beim zweiten Endbereich über ein erstes, beim Abschnitt mit dem grösseren Durchmesser angeordnetes Wälzlager 67 im Gehäuse 1 gelagert. Beim Abschnitt mit dem kleineren Durchmesser ist die Schwingenwelle 62 bei ihrem zweiten Endbereich durch ein weiteres Wälzlager 68 im Gehäuse 1 gelagert. Der Durchmesser des erstgenannten Wälzlagers 67 ist offensichtlich grösser als der Durchmesser des weiteren Wälzlagers 68.

Es ist somit ersichtlich, dass die Schwinge 14 am Gehäuse 1 auslegerförmig getragen ist.

Das erste Ende 63 dieser langgestreckt ausgebildeten Schwinge 14 ist gabelförmig ausgebildet, so dass zwei Gabelzinken 88, 89 vorhanden sind, und es ist ersichtlich, dass die Schwinge 14 bei diesen zwei Gabelzinke 88, 89 auf der Schwingenwelle 62 ruht, bzw. auf dieser aufgeklemmt ist.

Diese zwei Gabelzinken 88, 89 sind relativ zu einer Längssymmetrieebene 90 der langgestreckten Schwinge 14 symmetrisch ausgebildet. Siehe hierzu Figur 15. Diese Längssymmetrieebene 90 verläuft senkrecht zur Längsmittelachse 87 der in der Schwinge 14 gelagerten oberen Vorschubwalze 8. Insbesondere aus der Fig. 4 ist ersichtlich, dass die Schwinge aus zwei beinahe vollständig symmetrisch zueinander ausgebildeten Hälften besteht, die aneinander anliegen, wobei deren ebenflächiger Berührungsbereich in der Längsrichtung der Schwinge 14 verläuft. Die Längssymmetrieebene 90 fällt mit diesem Berührungsbereich zusammen. Die den Berührungsbereich identifizierende Trennungslinie 92 ist in den Fig. 13 und 16 gezeigt.

Es ist somit ersichtlich, dass die Schwinge 14 mit der darin gelagerten oberen Vorschubwalze 8 um die Welle 62 erfolgende Schwenkbewegungen durchführen kann. Damit kann die erste, obere Vorschubwalze 8 gegen die zweite, untere Vorschubwalze 10 mit dem sich darauf befindlichen Metallband 11, welches in Richtung des Pfeiles B (siehe auch Fig. 10) vorgeschoben wird, und gegen dieses und von diesem weg bewegt werden.

In der Figur 2 sind zusätzlich der Bandeinlauftisch 70 und der Bandauslauftisch 69 eingezeichnet, auf welchen Tischen das Metallband 11 beidseitig der unteren Vorschubwalze 10 aufliegt.

Die Schwinge 14 ist durch eine Druckfeder 72 gegen die untere Vorschubwalze 10 gespannt.

Der Anpressdruck der Druckfedern 72 wird mittels einer Gewindespindel im Gewindespindelgehäuse 27 eingestellt.

Das Einstellen des Anpressdruckes erfolgt mit Hilfe eines Ablesens der Position einer auf der Druckfeder 72 aufliegenden Scheibe 74 an der Skala 75.

Die Druckfeder 72 ist wendelförmig ausgebildet und weist somit eine Längsmittelachse 91 auf, die in den Fig. 13 und 16 gezeigt ist.

Die Fig. 13 zeigt schematisch die Schwinge 14 einschliesslich der oben genannten Trennungslinie 92. Weiter ist die beim zweiten Ende 64 angelenkte Steuerstange 58 mit ihrer Längsmittelachse 71 dargestellt. Ebenfalls schematisch dargestellt ist die Druckfeder 72 mit ihrer Längsmittelachse 91. Die Längsmittelachse 71 der Steuerstange 58 und die Längsmittelachse 91 der Druckfeder kreuzen die Trennungslinie 92. Es ist somit ersichtlich, dass diese zwei Längsmittelachsen 71 und 91 eine geometrische Ebene bestimmen, die mit der Bezugsziffer 93 identifiziert ist.

Die Fig. 14 zeigt schematisch die erste obere Vorschubwalze 8. Die erste, obere Vorschubwalze 8 weist eine Längsmittelachse 87 auf und ist relativ zur senkrecht zu ihrer Längsmittelachse 87 verlaufenden Symmetrieebene 94 symmetrisch ausgebildet.

Die Fig. 15 zeigt das erste Ende 63 der Schwinge 14 mit den Gabelzinken 88 und 89. Die Gabelzinken 88 und 89 sind relativ zur Längssymmetrieebene 90 der Schwinge 14, in welcher die Trennungslinie 92 verläuft, symmetrisch ausgebildet.

Es ist somit ersichtlich, wie in der Fig. 16 dargestellt ist, dass die durch die Längsmittelachsen 71 und 91 bestimmte geometrische Ebene 93 mit der Symmetrieebene 94 der oberen Vorschubwalze 8 zusammenfällt.

Diese zwei Ebenen 93 und 94 fallen zudem mit der Längssymmetrieebene 90 zusammen, wie in der Fig. 16 dargestellt ist.

Folglich liegen alle Angriffspunkte der auf die Schwinge 14 einwirkenden Kräfte auf einer gemeinsamen geradlinigen Linie. Die Folge davon ist, dass keine Torsionskräfte auf die Schwinge 14 einwirken, welche eine Schrägstellung der oberen Vorschubwalze 8 relativ zur unteren Vorschubwalze 10 bewirken könnten. Damit bleiben diese Walzen 8 und 10 parallel zueinander ausgerichtet, so dass ein präzises Vorschieben des bandförmigen Rohlings 11, bzw. des Metallbandes sichergestellt ist.

Die beschriebene Vorschubvorrichtung ist dazu bestimmt, einen bandförmigen Rohling 11, z.B. ein Metallband einer mit Werkzeugen zum intermittierenden Bearbeiten des bandförmigen Rohlings ausgerüsteten Presse zuzuführen.

In der Figur 10 sind diese Vorschubvorrichtung und die ihr zugeordnete Presse 76, eine Stanzpresse, schematisch aufgezeichnet.

Die Stanzpresse 76 weist einen Antrieb 77 auf. Dieser Antrieb 77 kann, wie es dem Fachmann allgemein bekannt ist, einen Elektromotor aufweisen, der eine Kurbelwelle oder eine Welle mit Exzenterscheiben aufweist. Diese Kurbelwelle oder Exzenterscheibe steht in Antriebsverbindung mit einem Pleuel 78. An diesem Pleuel 78 ist ein Stössel 79 angelenkt. Der Stössel 79 trägt ein Oberwerkzeug 80, das folglich im Betrieb der Stanzpresse 76 auf- und abbewegt wird. Das Oberwerkzeug 80 ist mit Bearbeitungswerkzeugen, z.B. Stempel 81 ausgerüstet. Weiter ist das Oberwerkzeug 80 mit Fangstiften 82 ausgerüstet, welche jeweils einen konischen Kopfabschnitt 83 aufweisen.

Wie allgemein bekannt ist, werden in Betrieb vor dem Auftreffen der Bearbeitungswerkzeuge, also z.B. der Stempel 81 auf dem bandförmigen Rohling 11 für die eigentliche Bearbeitung die Fangstifte 82 in vorgestanzte Löcher im Rohling 11 hineinbewegt, um diesen präzise zu zentrieren. Dabei ist die obere Vorschubwalze 8 von der unteren Vorschubwalze 10 kurzzeitig um eine kleine Strekke abgehoben, so dass keine Klemmkraft auf den bandförmigen Rohling 11 ausgeübt wird. Diese Position der oberen Vorschubwalze 8 wird als Zwischenlüftstellung bezeichnet.

Weiter sind in der Figur 10 das feststehende Unterwerkzeug 84 und die Steuervorrichtung 85 der Stanzpresse 76 eingezeichnet. Die Steuervorrichtung der gesamten Vorschubvorrichtung, also für sämtliche Antriebe derselben, ist allgemein mit der Bezugsziffer 86 bezeichnet.

Es ist ersichtlich, dass die Steuervorrichtungen 85, 86 der Vorschubvorrichtung und der Stanzpresse 76 miteinander kommunizieren, da der Betrieb der Vorschubvorrichtung auf den Betrieb der Stanzpresse 76 abgestimmt sein muss.

In der Figur 7 sind die Stellungen der schematisch dargestellten Teile der Vorschubvorrichtung währen dem Dauerbetrieb gezeigt. Im Dauerbetrieb rotieren die erste, obere Vorschubwalze 8 und die zweite, untere Vorschubwalze 10, die vom Servomotor 2 her angetrieben sind intermittierend, so dass der bandförmige Rohling 11 wie allgemein bekannt ist, schrittweise vorgeschoben wird. Dabei wirkt die (elektronische) Steuervorrichtung der Vorschubvorrichtung mit der (elektronischen) Steuervorrichtung der Stanzpresse 76 zusammen, siehe hierzu Figur 10. Die Stanzpresse 76 weist ein bewegtes Oberwerkzeug 80 und ein feststehendes Unterwerkzeug 84 auf. Das Oberwerkzeug 80 ist mit einem Stössel 79 verbunden. Der Stössel 79 wird von einem rotierenden Antrieb 77, z.B. Elektromotoren und Kurbelwelle oder Exzenterwelle, über einen Pleuel 78 angetrieben, wobei der Pleuel 78 rein schematisch die Antriebsverbindung zwischen dem Antrieb 77 und dem Stössel 79 darstellt.

Somit ist der Stössel zwischen einer oberen Totpunktstellung und einer unteren Totpunktstellung bewegbar.

Das Dickenmass des bandförmigen Rohlings 11 und entsprechend der Abstand zwischen der ersten, oberen Vorschubwalze 8 und der zweiten, unteren Vorschubwalze 10 wenn sie auf dem Rohling aufliegen, ist in der Figur 7 mit dem Buchstaben E aufgezeigt.

Um einen neuen bandförmigen Rohling 11, also beispielsweise ein Metallband zwischen der ersten, oberen Vorschubwalze 8 und der unteren Vorschubwalze 10 einschieben zu können, muss die obere Vorschubwalze 8 angehoben werden, so dass sie einen vorgegebenen Abstand D von der zweiten, unteren Vorschubwalze 10 aufweist, der grösser als die Distanz E ist. Dieser Abstand D und die hochgehobene Stellung der ersten, oberen Vorschubwalze 8 sind in der Figur 8 dargestellt.

Diese Stellung der ersten, oberen Vorschubwalze 8 wird in der Fachwelt als Hochlüftposition bezeichnet (Fig. 8).

Zum Einstellen dieser Hochlüftposition werden die Steuervorrichtungen 86 und 85 der Vorschubvorrichtung und der Stanzpresse 76 derart betätigt, dass sich der Stössel 79 der Stanzpresse von der unteren Totpunktstellung entfernt befindet und dass sich der Pleuel 45 (Fig. 2) von der oberen Totpunktstellung entfernt befindet. In welchen spezifischen Stellungen sich der Stössel 79 und der Pleuel 45 befinden, ist unerheblich, solange sich der Stössel nicht in der unteren Totpunktstellung befindet. Allgemein, und dies ist dem Fachmann bekannt, werden jedoch die Steuervorrichtungen 86 und 85 der Vorschubvorrichtung und der Stanzpresse derart betätigt, dass sich der Stössel 79 der Stanzpresse 76 in der oberen Totpunktstellung befindet und dass sich der Pleuel 45 in der unteren Totpunktstellung befindet. Die nun folgende Beschreibung geht von diesen letzteren Totpunktstellungen aus. Sind die genannten Totpunktstellungen erreicht, wird die Verstellmutter 39 durch ein entsprechendes Rotieren der Gewindespindel 30 abgesenkt.

Der Bolzen 43 liegt aufgrund der von der Druckfeder 72 über die Schwinge 14 und die Hebelvorrichtungen 40 und 52 ausgeübten Kraft am unteren Ende des Langloches 44 an.

Durch die nach unten verlaufende Bewegung der Verstellmutter 30 wird der erste Arm 41 der ersten doppelarmigen Hebelvorrichtung 40 hochgeschwenkt und ihr zweiter Arm 42 nach unten geschwenkt. Dieser zweite Arm 42 zieht den ersten Arm 51 der zweiten doppelarmigen Hebelvorrichtung 52 ebenfalls nach unten. Somit wird der zweite Arm 54 der zweiten doppelarmigen Hebelvorrichtung 103 nach oben geschwenkt. Folglich wird die Steuerstangenanordnung 57-59 hochgehoben und damit die Schwinge 14 mit der darin gelagerten ersten, oberen Vorschubwalze 8 in die Hochlüftposition der ersten, oberen Vorschubwalze 8 geschwenkt, in welcher sie den besagten Abstand D von der zweiten, unteren Vorschubwalze 10 aufweist, so dass ein neuer bandförmiger Rohling 11 eingeschoben werden kann.

Für den Dauerbetrieb muss die obere Vorschubwalze 8 auf dem bandförmigen Rohling 11 aufliegen, wobei durch die erste, obere Vorschubwalze 8 und die zweite, untere Vorschubwalze 10 eine Klemmkraft für einen Reibeingriff auf den bandförmigen Rohling 11 ausgeübt werden muss.

Diese Klemmkraft wird durch die Druckfeder 72 erzeugt. Also darf der Bolzen 43 nicht mehr auf dem unteren Ende des Langloches 44 aufliegen. Dazu wird die Verstellmutter 39 durch ein Rotieren der Gewindespindel 30 aus der Hochlüftstellung abgesenkt, bis die erste, obere Vorschubwalze 8 auf dem bandförmigen Rohling 11 aufliegt. Durch eine fortgesetzte Absenkbewegung der Verstellmutter 30 wird der erste doppelarmige Hebel 40 gezwungen eine Schwenkbewegung durchzuführen, da sich die Schwinge nicht mehr bewegt, weil die erste, obere Vorschubwalze 8 durch die Druckfeder 72 auf dem bandförmigen Rohling 8 aufliegend gehalten wird. Die genannte Schwenkbewegung bewirkt, dass der erste Arm 41 mit dem Bolzen 43 aufwärts schwenkt, so dass sich der Bolzen 43 im Langloch 44 zwischen dessen Enden befindet. Das heisst, dass der Pleuel 45 grundsätzlich Hubbewegungen durchführen kann, ohne dass eine Einwirkung auf den Bolzen 43 stattfindet.

Eine weitere Bewegung während des Betriebes der Vorschubvorrichtung mit der Stanzpresse ist die Zwischenlüftbewegung (Fig. 9).

Es ist weiter oben erwähnt worden, dass ein Oberwerkzeug 80 einer Stanzpresse mit Fangstiften 82 zum präzisen Positionieren des bandförmigen Rohlings 11 ausgerüstet sein kann.

Um das Positionieren zu ermöglichen, muss der bandförmige Rohling 11 während einer kurzen Frist freiliegen. Das heisst, dass die erste, obere Vorschubwalze 8 kurzzeitig vom bandförmigen Rohling 11 in einer Zwischenlüftstellung abgehoben werden muss.

Diese Zwischenlüftstellung wird durch den Pleuel 45 bewirkt.

Vorerst wird die Stanzpresse 76 in die Hubstellung gefahren, bei der die Zwischenlüftung erfolgen soll und in welcher Stellung die konischen Kopfabschnitte 83 der Fangstifte 82 teilweise in die Positionierlöcher eingefahren sind. Diese Stellung ist aus der Figur 10 ersichtlich.

In dieser Stellung befindet sich der Stössel 79 der Stanzpresse 76 in einer Winkelstellung vor der untersten Totpunktstellung. Zwischen dieser Winkelstellung und der unteren Totpunktstellung ist somit ein Winkelabstand vorhanden.

Der Pleuel 45 der Vorschubvorrichtung ist nun gleichzeitig durch die Betätigung seines Antriebsmotors 48 in eine Stellung vor seiner oberen Totpunktstellung hochbewegt worden. Somit ist zwischen dieser Winkelstellung und der oberen Totpunktstellung ebenfalls ein Winkelabstand vorhanden.

Der im Zusammenhang mit der Stanzpresse genannte Winkelabstand ist gleich dem bei der Vorschubvorrichtung vorhandenen Winkelabstand.

Nun wird die Verstellmutter 39 durch ein Rotieren der Gewindespindel 30 abwärts bewegt. Damit kommt der Bolzen 43 zur Anlage an das untere Ende des Langloches 44. Die Verstellmutter 57 wird dann weiter abwärts bewegt, so dass aufgrund den nun erfolgenden Schwenkbewegungen der Hebelvorrichtungen und der Schwinge 14 die erste, obere Vorschubwalze 8 den bandförmigen Rohling freigibt. Bei diesem freigegebenen Zustand ist der bandförmige Rohling manuell feststellbar lose. Diese Stellung der Verstellmutter 39 wird zusammen mit den betreffenden Winkelstellungen in den Steuervorrichtungen 85 und 86 gespeichert.

Das heisst, dass in kontinuierlichem Dauerbetrieb sich der Pleuel 45 mit dem Langloch 44 relativ zum Bolzen 43 frei bewegen kann, ohne dass der Bolzen beeinflusst wird, mit der Ausnahme, dass wenn der Pleuel 45 die oben genannte Winkelstellung vor der oberen Totpunktstellung des Pleuels 45 erreicht, das untere Ende des Langloches 44 den Bolzen 43 ergreift, ihn hochhebt und nachdem die obere Totpunktstellung durchlaufen worden ist, der Bolzen 43 wieder freigegeben wird.

Dadurch, dass die Schwinge 14 einseitig, auslegerförmig angeordnet ist, lässt sich durch zwei der beschriebenen Vorschubvorrichtungen eine Zwillingsvorschubvorrichtung bauen, indem zwei solcher Vorschubvorrichtungen bezüglich der Vorschubwalzen einander zugekehrt angeordnet werden.

Eine erste Ausführung einer Zwillingsvorschubvorichtung ist in der Figur 11 dargestellt.

Der Aufbau der zwei einzelnen Vorschubvorrichtungen ist gleich dem anhand der vorgängigen Figuren, insbesondere der Figur 1 beschriebenen Vorschubvorrichtung, wobei entsprechende Baueinheiten der in der Figur 11 links angeordneten Vorschubvorrichtung mit dem Buchstaben A, und der rechts angeordneten Vorschubvorrichtung mit dem Buchstaben B identifiziert sind.

Mit dieser Zwillingsvorschubvorrichtung können nun zwei bandfömige Rohlinge (11A, 11B, also z.B. Metallbänder vorgeschoben werden. Die zwei Metallbänder können somit völlig unabhängig voneinander vorgeschoben werden. Weiter können diese Metallbänder 11A, 11B in bezug auf die Dicke, die Breite, Vorschublänge und auch das Material vollständig unterschiedlich sein. Offensichtlich ist es auch möglich, mit nur einem Metallband zu arbeiten, das beidseitig von den Vorschubwalzen beider einzelnen Vorschubvorrichtungen ergriffen wird.

Die Figur 12 zeigt eine Ausführung einer Zwillingsvorschubvorrichtung, die für extreme Bandbreiten zur Anwendung kommt. Wieder sind die der Figur 1 entsprechenden Baueinheiten mit dem Buchstaben A und B identifiziert.

Das breite Metallband 11 wird bei beiden Längsrändern durch die entsprechenden Vorschubwalzen der einander zugekehrt angeordneten Vorschubvorrichtungen ergriffen, welche Vorschubvorrichtungen offensichtlich synchron arbeiten.

## Patentansprüche

1. Vorschubvorrichtung zum intermittierenden Zuführen eines bandförmigen Rohlings (11; 11A, 11B) zu einer mit Werkzeugen (80; 84) zum intermittierenden Bearbeiten des bandförmigen Rohlings (11; 11A, 11B) ausgerüsteten Presse, welche Vorschubvorrichtung ein Gehäuse (1), eine erste (8) und eine zweite Vorschubwalze (10) aufweist, welche Vorschubwalzen (8; 10) zur Aufnahme eines dazwischen angeordneten und vorzuschiebenden bandförmigen Rohlings (11; 11A; 11B) bestimmt sind, einen ersten, intermittierend arbeitenden elektrischen Servomotor (2; 2A; 2B) aufweist, der mit mindestens der ersten Vorschubwalze (8) antriebsverbunden ist, welche erste Vorschubwalze (8) eine Längsmittelachse (87) aufweist und relativ zu einer senkrecht zu ihrer Längsmittelachse (87) verlaufende Symmetrieebene (94) symmetrisch ausgebildet ist, weiter eine langgestreckte Schwinge (14) aufweist, die ein erstes (63) und ein zweites, zum ersten entgegengesetztes Ende (64) enthält, in welcher Schwinge (14) die erste Vorschubwalze (8) drehbar gelagert ist, welche zweite Vorschubwalze (10) auf einer Walzenwelle (9) angeordnet und mit derselben starr verbunden ist, welche Schwinge (14) bei ihrem ersten Ende (63) auf einem ersten Endbereich (65) einer Schwingenwelle (62) angeordnet und mit derselben starr verbunden ist, welche Schwingenwelle (62) bei einem zweiten, zum ersten (65) entgegengesetzt angeordneten Endbereich (66) im Gehäuse (1; 1A; 1B) drehbar gelagert ist, so dass die Schwinge (14) auslegerförmig getragen ist, eine Vorschubwalzenabhebevorrichtung aufweist, die eine Steuerstange (58) enthält, die mit dem zweiten Ende (64) der Schwinge (14) gelenkig verbunden ist, welche Steuerstange (58) eine Längsmittelachse (71) aufweist, weiter eine Vorschubwalzenanpressvorrichtung aufweist, die eine wendelförmige Druckfeder (72) enthält, die bei einem Ende auf der Schwinge (14) aufliegt, welche wendelförmige Druckfeder (72) eine weitere Längsmittelachse (91) aufweist, **dadurch gekennzeichnet, dass** die an der Schwinge (14) angelenkte Steuerstange (58), die auf der Schwinge (14) aufliegende Druckfeder (72) und die erste Vorschubwalze (8) relativ zueinander derart angeordnet sind, dass die Längsmittelachse (71) der Steuerstange (58) und die Längsmittelachse (91) der Druckfeder (72) eine geometrische Ebene (93) bestimmen, die mit der Symmetrieebene (94) der ersten Vorschubwalze (8) zusammenfällt.

2. Vorschubvorrichtung nach Anspruch 1, **dadurch gekennzeichnet, dass** das erste Ende (63) der langgestreckten Schwinge (14) gabelförmig mit zwei Gabelzinken (88; 89) ausgebildet ist, welche Gabelzinken (88; 89) relativ zu einer Längssymmetrieebene (90) der langgestreckten Schwinge (14) symmetrisch ausgebildet sind, und dass die langgestreckte Schwinge (14) relativ zur Steuerstange (58), zur Druckfeder (72) und zur ersten Vorschubwalze (8) derart angeordnet ist, dass ihre Längssymmetrieebene (90) ebenfalls mit der mit der Symmetrieebene (94) der ersten Vorschubwalze (8) zusammenfallenden geometrischen Ebene (93) zusammenfällt.

3. Vorschubvorrichtung nach Anspruch 1, **gekennzeichnet durch** ein auf dem Gehäuse (1; 1A; 1B) angeordnetes Gewindespindelgehäuse (27), **durch** einen Motor (28), **durch** eine Gewindespindel (30) und eine Steuervorrichtung (29), auf welcher Gewindespindel (30) eine Verstellmutter (39) angeordnet und **durch** ein Rotieren der Gewindespindel (30) entlang derselben bewegbar ist, **durch** eine von einem Antriebsmotor (48) getriebene Exzenterscheibe (46), auf welcher ein Pleuel (45) gelagert ist, der beim von der Exzenterscheibe (46) entfernten Ende ein mindestens annähernd parallel zur Gewindespindel (30) verlaufendes Langloch (44) aufweist, **durch** eine erste (40), auf der Verstellmutter (30) gelagerte doppelarmige Hebelvorrichtung und eine zweite, auf einer im Gewindespindelgehäuse (27) getragenen Welle (53) gelagerte doppelarmige Hebelvorrichtung (52), welche erste doppelarmige Hebelvorrichtung (39) einen ersten (41), im Eingriff mit dem Pleuel (45) stehenden und einen zweiten Arm (42) aufweist, der an einer Lasche (50) angelenkt ist, die ihrerseits an einem ersten Arm (51) der zweiten doppelarmigen Hebelvorrichtung (52) angelenkt ist, an deren zweitem Arm (54) eine Steuerstangenanordnung (57-59) angelenkt ist, welche an der Schwinge (14) angelenkt ist, und **durch** eine zwischen der Schwinge (14) und dem Gewindespindelgehäuse (27) angeordnete Druckfeder (72), welche die Schwinge (14) mit der darin gelagerten Oberwelle (7) mit der ersten oberen Vorschubwalze (8) gegen die Unterwelle (9) mit der zweiten unteren Vorschubwalze (10) anpresst.

4. Vorschubvorrichtung nach Anspruch 3, **dadurch gekennzeichnet, dass** die Gewindespindel (27) über Wälzlager (37; 38) spielfrei im Gewindespindelgehäuse (27) und dem Gehäuse (1; 1A; 1B) gelagert ist, so dass die Gewindespindel (27) präzis positioniert ist.

5. Vorschubvorrichtung nach Anspruch 4, **gekennzeichnet durch** einen Verstellmotor .(28) mit einer Antriebswelle (31), welche über eine mehrteilige Spannhülse (32, 33, 34), gefolgt von einer Klauenkupplung (36) mit der Gewindespindel (27) antriebsverbunden ist.

6. Vorschubvorrichtung nach Anspruch 3, **dadurch gekennzeichnet, dass** der zweite Arm (54) der zweiten doppelarmigen Hebelvorrichtung (52) über eine Kugelkopfverbindung an einer einen Teil (57) einer Steuerstangenanordnung (57-59) bildenden Steuerstange (58) angelenkt ist.

7. Vorschubvorrichtung nach Anspruch 6, **dadurch gekennzeichnet, dass** die Welle (53) mittels Dichtungsringen (55, 56) gegenüber dem Gewindespindelgehäuse (27) öldicht abgedichtet ist, so dass das Gewindespindelgehäuse (27) einen geschlossenen Ölraum bildet.

8. Vorschubvorrichtung nach Anspruch 7, **dadurch gekennzeichnet, dass** die Steuerstangenanordnung (57-59) zur Längenverstellung miteinander verschraubte Stangenabschnitte aufweist.

9. Vorschubvorrichtung nach Anspruch 3, **dadurch gekennzeichnet, dass** der erste Arm (41) der ersten doppelarmigen Hebelvorrichtung (40) über einen das Langloch (44) durchsetzenden Bolzen (43) im Eingriff mit dem Pleuel (45) steht.

10. Vorschubvorrichtung nach Anspruch 1, **dadurch gekennzeichnet, dass** der zweite Endbereich (66) der Schwingenwelle (62) zusammenlaufend ausgebildet ist und einen ersten, dem ersten Endbereich (65) zugekehrten und einen zweiten, vom ersten Endbereich entfernten Abschnitt aufweist, welcher erste Abschnitt einen grösseren Durchmesser als der zweite Abschnitt aufweist und der erste Abschnitt über ein erstes (67) und der zweite Abschnitt über ein zweites Wälzlager (68) im Gehäuse gelagert ist.

11. Vorschubvorrichtung nach Anspruch 2, **dadurch gekennzeichnet, dass** die Schwinge (14) bei ihren Gabelzinken (88; 89) mittels einer Klemmverbindung mit der ersten Endbereich (65) der Schwingenwelle (62) verbunden ist, wozu jeder Gabelzinken (88, 89) einen geschlitzten Endbereich aufweist, der von einem Schraubbolzen (97; 98) durchsetzt ist.

12. Zwillingsvorschubvorrichtung, **gekennzeichnet durch** zwei Vorrichtungen nach Anspruch 1, welche Vorrichtungen mit ihren Vorschubwalzen (8; 10) einander zugekehrt angeordnet sind.

13. Verfahren zum Betrieb der Vorschubvorrichtung nach Anspruch 1, bei welchem die Vorschubvorrichtung ein auf dem Gehäuse (1; 1A; 1B) angeordnetes Gewindespindelgehäuse (27), einen Motor (28) mit einer Gewindespindel (30) und eine Steuervorrichtung (29) aufweist, auf welcher Gewindespindel (30) eine Verstellmutter (39) angeordnet und durch ein Rotieren der Gewindespindel (30) entlang derselben bewegbar ist, weiter eine von einem Antriebsmotor (48) getriebene Exzenterscheibe (46) aufweist, auf welcher ein Pleuel (45) gelagert ist, der beim von der Exzenterscheibe (46) entfernten Ende ein mindestens annähernd parallel zur Gewindespindel (30) verlaufendes Langloch (44) aufweist, weiter eine erste (40), auf der Verstellmutter (39) gelagerte doppelarmige Hebelvorrichtung und eine zweite, auf einer im Gewindespindelgehäuse (27) getragenen Welle (53) gelagerte doppelarmige Hebelvorrichtung (52) aufweist, welche erste doppelarmige Hebelvorrichtung (39) einen ersten (41), im Eingriff mit dem Pleuel (45) stehenden und einen zweiten Arm (42) aufweist, der an einer Lasche (50) angelenkt ist, die ihrerseits an einem ersten Arm (51) der zweiten doppelarmigen Hebelvorrichtung (52) angelenkt ist, an deren zweitem Arm (54) eine Steuerstangenanordnung (57-59) angelenkt ist, welche an der Schwinge (14) angelenkt ist, eine zwischen der Schwinge (14) und dem Gewindespindelgehäuse (27) angeordnete Druckfeder (72) aufweist, welche die Schwinge (14) mit der darin gelagerten Oberwelle (7) mit der ersten oberen Vorschubwalze (8) gegen die Unterwelle (9) mit der zweiten unteren Vorschubwalze (10) anpresst, und bei welchem die Vorschubvorrichtung eine Steuervorrichtung (86) aufweist und mit einer Presse (76) zusammenwirkt, die ein bewegtes Oberwerkzeug (80) und ein feststehendes Unterwerkzeug (84) aufweist, welches Oberwerkzeug (80) mit einem zwischen einer oberen Totpunktstellung und einer unteren Totpunktstellung bewegbaren Stössel (79) verbunden ist, und die eine Steuervorrichtung (85) aufweist, die mit der Steuervorrichtung (86) der Vorschubvorrichtung in Verbindung steht, und bei welchem das Langloch (44) des zwischen einer Totpunktstellung und einer unteren Totpunktstellung bewegbaren Pleuels (45) ein oberes und ein unteres Ende aufweist, der erste Arm (41) der ersten doppelarmigen Hebelvorrichtung (40) über einen das Langloch (44) durchsetzenden Bolzen (43) im Eingriff mit dem Pleuel (45) steht, wobei zum Einführen eines neuen bandförmigen Rohlings (11; 11A; 11B) zwischen der oberen Vorschubwalze (8) und der unteren Vorschubwalze (10) die oberen Vorschubwalze (8) in eine Hochlüftposition gefahren wird, um in dieser Position einen vorgegebenen Abstand (D) zwischen der oberen Vorschubwalze (8) und der unteren Vorschubwalze (10) festzulegen, **dadurch gekennzeichnet, dass** zum Einstellen der Hochlüftposition der oberen Vorschubwalze (8) die genannten zwei Steuervorrichtungen (85; 86) derart gesteuert werden, dass der Stössel (79) in seine obere Totpunktstellung und der Pleuel (45) in seine untere Totpunktstellung gesteuert wird.

14. Verfahren nach Anspruch 13, **dadurch gekennzeichnet, dass** bei feststehendem Stössel (79) und feststehendem Pleuel (45) die Verstellmutter (39) durch ein Rotieren der Gewindespindel (30) abgesenkt wird, wobei der Bolzen (43) aufgrund der von der Druckfeder (72) ausgeübten, über die Schwinge (14) und die Hebelvorrichtungen (40; 41, 42 und 51; 52, 534) einwirkenden Kraft am unteren Ende des Langloches (44) anliegt, womit der erste Arm (41) der ersten doppelarmigen Hebelvorrichtung (40; 41, 42) hochgeschwenkt und deren zweiter Arm (42) nach unten geschwenkt wird, der erste Arm (51) der zweiten doppelarmigen Hebelvorrichtung (51; 52, 54) nach unten geschwenkt wird, folglich die Steuerstangenanordnung (57-59) aufgrund dieser Schwenkbewegungen hochgehoben und damit die Schwinge (14) mit der darin gelagerten oberen Vorschubwalze (8) in die Hochlüftposition der oberen Vorschubwalze (8) geschwenkt wird.

15. Verfahren zum Betrieb der Vorschubvorrichtung nach Anspruch 1, bei welchem die Vorschubvorrichtung ein auf dem Gehäuse (1; 1A; 1B) angeordnete Gewindespindelgehäuse (27), einen Motor (28) mit einer Gewindespindel (30) und eine Steuervorrichtung (29) aufweist, auf welcher Gewindespindel (30) eine Verstellmutter (39) angeordnet und durch ein Rotieren der Gewindespindel (30) entlang derselben bewegbar ist, weiter eine von einem Antriebsmotor (48) getriebene Exzenterscheibe (46) aufweist, auf welcher ein Pleuel (45) gelagert ist, der beim von der Exzenterscheibe (46) entfernten Ende ein mindestens annähernd parallel zur Gewindespindel (36) verlaufendes Langloch (44) aufweist, weiter eine erste (40), auf der Verstellmutter (39) gelagerte doppelarmige Hebelvorrichtung mit einer zweiten, auf einer im Gewindespindelgehäuse (27) getragenen Welle gelagerte doppelarmige Hebelvorrichtung (53) aufweist, welche erste doppelarmige Hebelvorrichtung (39) einen ersten (41), im Eingriff mit dem Pleuel (45) stehenden und einen zweiten Arm (42) aufweist, der an einer Lasche (50) angelenkt ist, die ihrerseits an einem ersten Arm (51) der zweiten doppelarmigen Hebelvorrichtung (52) angelenkt ist, an deren zweitem Arm (54) eine Steuerstangenanordnung (57-59) angelenkt ist, welche an der Schwinge (14) angelenkt ist, eine zwischen der Schwinge (14) und dem Gewindespindelgehäuse (27) angeordnete Druckfeder (72) aufweist, welche die Schwinge (14) mit der darin gelagerten Oberwelle (7) mit der oberen Vorschubwalze (8) gegen die Unterwelle (9) mit der unteren Vorschubwalze (10) anpresst, und bei welchem die Vorschubvorrichtung eine Steuervorrichtung (86) aufweist und mit einer Presse (76) zusammenwirkt, die ein bewegtes Oberwerkzeug (80) und ein feststehendes Unterwerkzeug (84) aufweist, welches Oberwerkzeug (80) mit einem zwischen einer oberen Totpunktstellung und einer unteren Totpunktstellung bewegbaren Stössel (79) verbunden ist, und die eine Pressensteuervorrichtung (85) aufweist, die mit der Steuervorrichtung (86) der Vorschubvorrichtung in Verbindung steht, und bei welchem das Langloch (44) des zwischen einer oberen Totpunktstellung und einer unteren Totpunktstellung bewegbaren Pleuels (45) ein oberes und ein unteres Ende aufweist, der erste Arm (45) der ersten doppelarmigen Hebelvorrichtung (40) über ein das Langloch (44) durchsetzenden Bolzen (43) im Eingriff mit dem Pleuel (45) steht, **dadurch gekennzeichnet, dass** der Pleuel (45) in eine von seiner oberen Totpunktstellung entfernte Stellung bewegt wird, die Verstellmutter (39) durch ein Rotieren der Gewindespindel (30) abwärts verschoben wird, bis die obere Vorschubwalze (8) aufgrund des durch die Druckfeder (72) auf die Schwinge (33) ausgeübten Drucks auf dem bandförmigen Rohling (11; 11A; 11B) aufliegt, in welcher Stellung der Bolzen (43) von beiden Enden des Langlochs (44) einen Abstand aufweist, so dass Hubbewegungen des Pleuels (45) bei feststehendem Bolzen (43) ermöglicht sind.

16. Verfahren zum Betrieb der Vorschubvorrichtung nach Anspruch 1, bei welchem die Vorschubvorrichtung ein auf dem Gehäuse (1; 1A; 1B) angeordnetes Gewindespindelgehäuse (27), einen Motor (28) und eine Gewindespindel (30) und eine Steuervorrichtung (29) aufweist, auf welcher Gewindespindel (30) eine Verstellmutter (39) angeordnet und durch ein Rotieren der Gewindespindel (30) entlang derselben bewegbar ist, weiter eine von einem Antriebsmotor (48) getriebene Exzenterscheibe (46) aufweist, auf welcher ein Pleuel (45) gelagert ist, der beim von der Exzenterscheibe (46) entfernten Ende ein mindestens annähernd parallel zur Gewindespindel (30) verlaufendes Langloch (44) aufweist, weiter eine erste (40), auf der Verstellmutter gelagerte doppelarmige Hebelvorrichtung und eine zweite, auf einer vom Gewindespindelgehäuse (27) getragenen Welle (53) gelagerte doppelarmige Hebelvorrichtung (52) aufweist, welche erste doppelarmige Hebelvorrichtung (39) einen ersten (41), im Eingriff mit dem Pleuel (45) stehenden und einen zweiten Arm (42) aufweist, der an einer Lasche (50) angelenkt ist, die ihrerseits an einem ersten Arm (51) der zweiten doppelarmigen Hebelvorrichtung (52) angelenkt ist, an deren zweitem Arm (54) eine Steuerstangenanordnung (57-59) angelenkt ist, welche an der Schwinge (14) angelenkt ist, eine zwischen der Schwinge (14) und dem Gewindespindelgehäuse (27) angeordnete Druckfeder (72) aufweist, welche die Schwinge (14) mit der darin gelagerten Oberwelle (7) mit der ersten oberen Vorschubwalze (8) gegen die Unterwelle (9) mit der zweiten unteren Vorschubwalze (10) anpresst, und bei welchem die Vorschubvorrichtung eine Steuervorrichtung (86) aufweist und mit einer Presse (76) zusammenwirkt, die ein bewegtes Oberwerkzeug (80) und ein feststehendes Unterwerkzeug (84) aufweist, wobei des Oberwerkzeug (80) mit einem zwischen einer oberen Totpunktstellung und einer unteren Totpunktstellung bewegbaren Stössel (79) verbunden ist, und die eine Pressensteuervorrichtung (85) aufweist, die mit der Steuervorrichtung (86) der Vorschubvorrichtung in Verbindung steht, und bei welcher das Langloch (44) des zwischen einer oberen Totpunktstellung und einer unteren Totpunktstellung bewegbaren Pleuels (45) ein oberes und ein unteres Ende aufweist, der erste Arm (41) der ersten doppelarmigen Hebelvorrichtung (40) über einen das Langloch (44) durchsetzenden Bolzen (43) im Eingriff mit dem Pleuel (45) steht, welcher Stössel (79) von einem rotierenden Antrieb (77) getrieben ist und die Exzenterscheibe (46) des Pleuels (45) von einem Antriebsmotor (48) getrieben ist, welches Oberwerkzeug (80) Fangstifte (82, 83) zum präzisen Positionieren des bandförmigen Rohlings (11, 11A, 11B) in der Presse (76) während dem Bearbeitungsvorgang derselben aufweist, welche Fangstifte (82, 83) in vorgestanzte Positionierlöcher im bandförmigen Rohling (11; 11A; 11B) hineinbewegt werden, und welche Fangstifte (82, 83) einen konischen Kopfabschnitt (83) aufweisen, wobei die erste obere Vorschubwalze (8) dann von der zweiten unteren Vorschubwalze (10) weg in eine Zwischenlüftstellung, bewegt wird, wenn die konischen Kopfabschnitte (83) teilweise in die Positionierlöcher eingefahren worden sind und danach wieder auf den Rohling (11; 11A ; 11B) abgesetzt wird, wenn die konischen Kopfabschnitte (83) teilweise aus den Positionslöchern ausgehoben worden sind, **dadurch gekennzeichnet, dass** zur Einstellung der Zwischenlüftstellung der Stössel (79) durch seinen rotierenden Antrieb (77) in eine Winkelstellung vor seiner unteren Totpunktstellung gebracht wird, in welcher Winkelstellung die konischen Kopfabschnitte (83) der Fangstifte (82; 83) nur teilweise in die Positionierlöcher hineinragen, in welchem Zustand die Exzenterscheibe (46) des Pleuels (45) eine Winkelstellung vor der oberen Totpunktstellung einnimmt, wobei der Winkelabstand des Stössels (79) zwischen der genannten Winkelstellung und der unteren Totpunktstellung gleich dem Winkelabstand der Exzenterscheibe (46) zwischen ihrer genannten Winkelstellung und der oberen Totpunktstellung ist, dass danach die Verstellmutter (39) nach unten bewegt wird, so dass der Bolzen (43) zur Anlage an das untere Ende des Langloches (44) kommt und die Verstellmutter (89) noch weiter nach unten bewegt wird, bis der bandförmige Rohling (11; 11A; 11B) durch das Abheben der ersten oberen Vorschubwalze (8) aufgrund der über die Hebelvorrichtungen (40; 41; 42 und 45; 52; 54) und der Steuerstangenanordnung (57-59) und Schwinge (14) übertragenen Bewegung lose ist, und dass die erreichte Position der Verstellmutter (39) für die genannte Winkelstellung der Exzenterscheibe (46) und die entsprechende Winkelstellung des Stössels (79) in den entsprechenden Steuervorrichtungen (85; 86) gespeichert werden.

## Claims

1. A feed device for intermittently supplying a band-shaped blank (11; 11A, 11B) to a press equipped with tools (80; 84) for intermittently working the band-shaped blank (11; 11A, 11B), which feed device has a housing (1), a first (8) and second (10) feed roller, which feed rollers (8; 10) are intended to receive a band-shaped blank (11; 11A; 11B) which is arranged therebetween and which is to be fed, and a first, intermittently operating electric servo (2; 2A; 2B) in a drive connection with at least the first feed roller (8), which first feed roller (8) has a longitudinal central axis (87) and is symmetrical in relation to a plane of symmetry (94) running perpendicular to its longitudinal central axis (87), furthermore the feed device has an elongated link (14) comprising a first end (63) and a second end (64) opposite the first, in which link (14) there is rotatably mounted the first feed roller (8), which second feed roller (10) is arranged on a roller shaft (9) and is rigidly connected thereto, which link (14) is at its first end (63) arranged on a first end region (65) of a link shaft (62) and is rigidly connected to the latter, which link shaft (62) is rotatably mounted in the housing (1; 1 A; 1B) at a second end region (66) arranged opposite the first (65), so that the link (14) is borne in the manner of an extension arm, has a feed roller raising device comprising a control rod (58) connected in an articulated manner to the second end (64) of the link (14), which control rod (58) has a longitudinal central axis (71), furthermore has a feed roller contact device comprising a helical pressure spring (72) resting at its one end upon the link (14), which helical pressure spring (72) has a further longitudinal central axis (91), **characterised in that** the control rod (58) articulated on the link (14), the pressure spring (72) resting upon the link (14) and the first feed roller (8) are arranged relative to one another in such a manner that the longitudinal central axis (71) of the control rod (58) and the longitudinal central axis (91) of the pressure spring (72) define a geometric plane (93) coinciding with the plane of symmetry (94) of the first feed roller (8).

2. A feed device according to claim 1, **characterised in that** the first end (63) of the elongated link (14) is forked with two fork tines (88; 89), which fork tines (88; 89) are symmetrical relative to a longitudinal plane of symmetry (90) of the elongated link (14), and **in that** the elongated link (14) is arranged in such a manner in relation to the control rod (58), the pressure spring (72) and the first feed roller (8) that its longitudinal plane of symmetry (90) also coincides with the geometric plane (93) coinciding with the plane of symmetry (94) of the first feed roller (8).

3. A feed device according to claim 1, **characterised by** a threaded-spindle housing (27) arranged on the housing (1; 1A; 1B), by a motor (28), by a threaded spindle (30) and a control device (29), on which threaded spindle (30) there is arranged an adjustment nut (39) movable along the threaded spindle (30) by rotation of the latter, by an eccentric (46) driven by a driving motor (48), on which eccentric (46) there is mounted a connecting rod (45) having, at the end remote from the eccentric (46), a slot (44) running at least substantially parallel to the threaded spindle (30), by a first two-armed lever device (40) mounted on the adjustment nut (30) and a second two-armed lever device (52) mounted on a shaft (53) borne in the threaded-spindle housing (27), which first two-armed lever device (39) has a first arm (41) engaged with the connecting rod (45) and a second arm (42) articulated on a lug (50) for its part articulated on a first arm (51) of the second two-armed lever device (52) on whose second arm (54) there is articulated a control rod arrangement (57-59) articulated on the link (14), and by a pressure spring (72) arranged between the link (14) and the threaded-spindle housing (27), which pressure spring (72) presses the link (14) with the therein mounted upper shaft (7) with the first upper feed roller (8) against the lower shaft (9) with the second lower feed roller (10).

4. A feed device according to claim 3, **characterised in that** the threaded spindle (27) is, via rolling bearings (37; 38), mounted without play in the threaded-spindle housing (27) and the housing (1; 1 A; 1B), so that the threaded spindle (27) is precisely positioned.

5. A feed device according to claim 4, **characterised by** an adjusting motor (28) with a driving shaft (31) in a drive connection with the threaded spindle (27) via a multipart clamping sleeve (32, 33, 34) followed by a claw coupling (36).

6. A feed device according to claim 3, **characterised in that** the second arm (54) of the second two-armed lever device (52) is, via a spherical head connection, articulated on a control rod (58) forming a part (57) of a control rod arrangement (57-59).

7. A feed device according to claim 6, **characterised in that** the shaft (53) is, by means of sealing rings (55, 56), sealed in an oil-tight manner with respect to the threaded-spindle housing (27), so that the threaded-spindle housing (27) forms a closed oil chamber.

8. A feed device according to claim 7, **characterised in that** for the purpose of longitudinal adjustment, the control rod arrangement (57-59) has screwed-together rod portions.

9. A feed device according to claim 3, **characterised in that** the first arm (41) of the first two-armed lever device (40) engages with the connecting rod (45) via a bolt (43) passing through the slot (44).

10. A feed device according to claim 1, **characterised in that** the second end region (66) of the link shaft (62) is convergent in design and has a first portion facing the first end region (65) and a second portion remote from the first end region, which first portion is larger in diameter than the second portion and the first portion is mounted in the housing via a first rolling bearing (67) and the second portion via a second rolling bearing (68).

11. A feed device according to claim 2, **characterised in that** at its fork tines (88; 89) the link (14) is connected to the first end region (65) of the link shaft (62) by means of a clamping connection, for which purpose each fork tine (88, 89) has a slotted end region through which there passes a screw bolt (97; 98).

12. A twin feed device, **characterised by** two devices according to claim 1, which devices are arranged with their feed rollers (8; 10) facing one another.

13. A method of operating the feed device according to claim 1, in which the feed device has a threaded-spindle housing (27) arranged on the housing (1; 1 A; 1B), a motor (28) with a threaded spindle (30) and a control device (29), on which threaded spindle (30) there is arranged an adjustment nut (39) movable along the threaded spindle (30) by rotation of the latter, furthermore has an eccentric (46) driven by a driving motor (48), on which eccentric (46) there is mounted a connecting rod (45) having, at the end remote from the eccentric (46), a slot (44) running at least substantially parallel to the threaded spindle (30), furthermore has a first two-armed lever device (40) mounted on the adjustment nut (39) and a second two-armed lever device (52) mounted on a shaft (53) borne in the threaded-spindle housing (27), which first two-armed lever device (39) has a first arm (41) engaged with the connecting rod (45) and a second arm (42) articulated on a lug (50) for its part articulated on a first arm (51) of the second two-armed lever device (52) on whose second arm (54) there is articulated a control rod arrangement (57-59) articulated on the link (14), has a pressure spring (72) arranged between the link (14) and the threaded-spindle housing (27), which pressure spring (72) presses the link (14) with the therein mounted upper shaft (7) with the first upper feed roller (8) against the lower shaft (9) with the second lower feed roller (10), and in which method the feed device has a control device (86) and cooperates with a press (76) having a moving upper tool (80) and a fixed lower tool (84), which upper tool (80) is connected to a ram (79) movable between an upper dead centre position and a lower dead centre position, and having a control device (85) connected to the control device (86) of the feed device, and in which method the slot (44) in the connecting rod (45) movable between a dead centre position and a lower dead centre position has an upper and a lower end, the first arm (41) of the first two-armed lever device (40) is engaged with the connecting rod (45) via a bolt (43) passing through the slot (44), wherein to introduce a new band-shaped blank (11; 11 A; 11B) between the upper feed roller (8) and the lower feed roller (10), the upper feed roller (8) is moved into a raised position in order in this position to determine a given distance (D) between the upper feed roller (8) and the lower feed roller (10), **characterised in that** to adjust the raised position of the upper feed roller (8), the mentioned two control devices (85; 86) are controlled in such a manner that the ram (79) is moved into its upper dead centre position and the connecting rod (45) into its lower dead centre position.

14. A method according to claim 13, **characterised in that** when the ram (79) and connecting rod (45) are stationary, the adjustment nut (39) is lowered by rotation of the threaded spindle (30), wherein the bolt (43) rests against the lower end of the slot (44) by reason of the force exerted by the pressure spring (72) and acting via the link (14) and the lever devices (40; 41, 42 and 51; 52, 534), whereby the first arm (41) of the first two-armed lever device (40; 41, 42) is pivoted upwards and its second arm (42) is pivoted downwards, the first arm (51) of the second two-armed lever device (51; 52, 54) is pivoted downwards, consequently the control rod arrangement (57-59) is lifted as a result of these pivot movements and the link (14), with the upper feed roller (8) mounted therein, is thereby pivoted into the raised position of the upper feed roller (8).

15. A method of operating the feed device according to claim 1, in which the feed device has a threaded-spindle housing (27) arranged on the housing (1; 1A; 1B), a motor (28) with a threaded spindle (30) and a control device (29), on which threaded spindle (30) there is arranged an adjustment nut (39) movable along the threaded spindle (30) by rotation of the latter, furthermore has an eccentric (46) driven by a driving motor (48), on which eccentric (46) there is mounted a connecting rod (45) having, at the end remote from the eccentric (46), a slot (44) running at least substantially parallel to the threaded spindle (36), furthermore has a first two-armed lever device (40), mounted on the adjustment nut (39), with a second two-armed lever device (53 [sic - 52]) mounted on a shaft borne in the threaded-spindle housing (27), which first two-armed lever device (39) has a first arm (41) engaged with the connecting rod (45) and a second arm (42) articulated on a lug (50) for its part articulated on a first arm (51) of the second two-armed lever device (52) on whose second arm (54) there is articulated a control rod arrangement (57-59) articulated on the link (14), has a pressure spring (72) arranged between the link (14) and the threaded-spindle housing (27), which pressure spring (72) presses the link (14) with the therein mounted upper shaft (7) with the upper feed roller (8) against the lower shaft (9) with the lower feed roller (10), and in which method the feed device has a control device (86) and cooperates with a press (76) having a moving upper tool (80) and a fixed lower tool (84), which upper tool (80) is connected to a ram (79) movable between an upper dead centre position and a lower dead centre position, and having a press control device (85) connected to the control device (86) of the feed device, and in which method the slot (44) in the connecting rod (45) movable between an upper dead centre position and a lower dead centre position has an upper and a lower end, the first arm (45 [sic- 41]) of the first two-armed lever device (40) is engaged with the connecting rod (45) via a bolt (43) passing through the slot (44), **characterised in that** the connecting rod (45) is moved into a position remote from its upper dead centre position, the adjustment nut (39) is, through rotation of the threaded spindle (30), displaced downwards until the upper feed roller (8) rests upon the band-shaped blank (11; 11A; 11B) owing to the pressure exerted upon the link (33) by the pressure spring (72), in which position the bolt (43) is at a distance from both ends of the slot (44), so that lifting movements of the connecting rod (45) are made possible with the bolt (43) being stationary.

16. A method of operating the feed device according to claim 1, in which the feed device has a threaded-spindle housing (27) arranged on the housing (1; 1A; 1B), a motor (28) and a threaded spindle (30) and a control device (29), on which threaded spindle (30) there is arranged an adjustment nut (39) movable along the threaded spindle (30) by rotation of the latter, furthermore has an eccentric (46) driven by a driving motor (48), on which eccentric (46) there is mounted a connecting rod (45) having, at the end remote from the eccentric (46), a slot (44) running at least substantially parallel to the threaded spindle (30), furthermore has a first two-armed lever device (40) mounted on the adjustment nut and a second two-armed lever device (52) mounted on a shaft (53) borne by the threaded-spindle housing (27), which first two-armed lever device (39) has a first arm (41) engaged with the connecting rod (45) and a second arm (42) articulated on a lug (50) for its part articulated on a first arm (51) of the second two-armed lever device (52) on whose second arm (54) there is articulated a control rod arrangement (57-59) articulated on the link (14), has a pressure spring (72) arranged between the link (14) and the threaded-spindle housing (27), which pressure spring (72) presses the link (14) with the therein mounted upper shaft (7) with the first upper feed roller (8) against the lower shaft (9) with the second lower feed roller (10), and in which method the feed device has a control device (86) and cooperates with a press (76) having a moving upper tool (80) and a fixed lower tool (84), wherein the upper tool (80) is connected to a ram (79) movable between an upper dead centre position and a lower dead centre position, and having a press control device (85) connected to the control device (86) of the feed device, and in which method the slot (44) in the connecting rod (45) movable between an upper dead centre position and a lower dead centre position has an upper and a lower end, the first arm (41) of the first two-armed lever device (40) is engaged with the connecting rod (45) via a bolt (43) passing through the slot (44), which ram (79) is driven by a rotating drive (77) and the eccentric (46) of the connecting rod (45) is driven by a driving motor (48), which upper tool (80) has pilot pins (82, 83) for precise positioning of the band-shaped blank (11, 11A, 11B) in the press (76) during the working operation of the latter, which pilot pins (82, 83) are moved into prepunched positioning holes in the band-shaped blank (11; 11A; 11B) and which pilot pins (82, 83) have a conical head portion (83), wherein the first upper feed roller (8) is moved away from the second lower feed roller (10) into an intermediate raised position when the conical head portions (83) have been partially moved into the positioning holes and thereafter is placed onto the blank (11; 11A; 11B) again when the conical head portions (83) have been partially drawn out of the positioning holes, **characterised in that** to adjust the intermediate raised position, the ram (79) is, through its rotating drive (77), brought into an angular position before its lower dead centre position, in which angular position the conical head portions (83) of the pilot pins (82; 83) only partially project into the positioning holes, in which state the eccentric (46) of the connecting rod (45) occupies an angular position before the upper dead centre position, wherein the angular distance in the case of the ram (79) between the mentioned angular position and the lower dead centre position is equal to the angular distance in the case of the eccentric (46) between its mentioned angular position and the upper dead centre position, **in that** thereafter the adjustment nut (39) is moved downwards, so that the bolt (43) comes to rest against the lower end of the slot (44) and the adjustment nut (89 [sic - 39]) is moved still further downwards until the band-shaped blank (11; 11A; 11B) is loose through lifting of the first upper feed roller (8) owing to the movement conveyed via the lever devices (40; 41; 42 and 45; 52; 54) and the control rod arrangement (57-9) and link (14), and **in that** for the mentioned angular position of the eccentric (46) and the corresponding angular position of the ram (79), the position achieved by the adjustment nut (39) is stored in the corresponding control devices (85; 86).

## Revendications

1. Dispositif d'avancement destiné à amener par intermittence un feuillard (11 ; 11A ; 11B) à une presse équipée de moules (80 ; 84) destinés à traiter par intermittence le feuillard (11 ; 11A ; 11B), lequel dispositif d'avancement comprend un boîtier (1), un premier (8) et un second rouleau d'avancement (10), lesquels rouleaux d'avancement (8 ; 10) sont définis pour recevoir un feuillard (11; 11A; 11B) disposé et à avancer entre eux, un premier servomoteur électrique (2 ; 2A ; 2B) fonctionnant par intermittence, qui est en liaison d'entraînement avec au moins le premier rouleau d'avancement (8), lequel premier rouleau d'avancement (8) comprend un axe longitudinal médian (87) et est conçu de manière symétrique par rapport à un plan de symétrie (94) s'étend perpendiculairement à son axe longitudinal médian (87), comprend en outre une coulisse très allongée (14) qui contient une première (63) et une seconde extrémité (64) opposée à la première, coulisse (14) dans laquelle le premier rouleau d'avancement (8) est logé de manière rotative, lequel second rouleau d'avancement (10) est disposé sur un arbre de rouleau (9) et relié fixement à celui-ci, laquelle coulisse (14) est disposée à sa première extrémité (63) sur une première zone d'extrémité (65) d'un arbre de coulisse (62) et reliée fixement à celui-ci, lequel arbre de coulisse (62), à une seconde zone d'extrémité (66) disposée à l'opposé de la première (65), est logé de manière rotative dans le boîtier (1 ; 1A ; 1B), de sorte que la coulisse (14) est portée en cantilever, comprend un dispositif de levage de rouleau d'avancement qui contient une bielle de commande (58) qui est reliée de manière articulée à la seconde extrémité (64) de la coulisse (14), laquelle bielle de commande (58) comprend un axe longitudinal médian (71), comprend en outre un dispositif de compression de rouleau d'avancement qui contient un ressort de pression hélicoïdal (72), qui repose à une extrémité sur la coulisse (14), lequel ressort de pression hélicoïdal (72) comprend un autre axe longitudinal médian (91), **caractérisé en ce que** la bielle de commande (58) articulée sur la coulisse (14), le ressort de pression (72) reposant sur la coulisse (14) et le premier rouleau d'avancement (8) sont disposés les uns par rapport aux autres de telle sorte que l'axe longitudinal médian (71) de la bielle de commande (58) et l'axe longitudinal médian (91) du ressort de pression (72) définissent un plan géométrique (93) qui coïncide avec le plan de symétrie (94) du premier rouleau d'avancement (8).

2. Dispositif d'avancement selon la revendication 1, **caractérisé en ce que** la première extrémité (63) de la coulisse très allongée (14) est conçue en forme de fourche dotée de deux fourchons (88 ; 89), lesquels fourchons (88 ; 89) sont conçus de manière symétrique par rapport à un plan symétrique longitudinal (90) de la coulisse très allongée (14), et **en ce que** la coulisse très allongée (14) est disposée par rapport à la bielle de commande (58), au ressort de pression (72) et au premier rouleau d'avancement (8) de telle sorte que son plan symétrique longitudinal (90) coïncide également avec le plan géométrique (93) coïncidant avec le plan de symétrie (94) du premier rouleau d'avancement (8).

3. Dispositif d'avancement selon la revendication 1, **caractérisé par** un boîtier de broche filetée (27) disposé sur le boîtier (1 ; 1A ; 1B), par un moteur (28), par une broche filetée (30) et un dispositif de commande (29), broche filetée (30) sur laquelle est disposé un écrou de déplacement (39) qui peut être déplacé par une rotation de la broche filetée (30) le long de celle-ci, par un disque excentrique (46) entraîné par un moteur d'entraînement (48), disque sur lequel est logée une bielle (45) qui comprend à l'extrémité éloignée du disque excentrique (46) un trou oblong (44) s'étendant au moins approximativement parallèlement à la broche filetée (30), par un premier (40) dispositif de levier à deux bras logé sur l'écrou de déplacement (30) et un second dispositif de levier à deux bras (52) logé sur un arbre (53) porté dans le boîtier de broche filetée (27), lequel premier dispositif de levier à deux bras (39) comprend un premier bras (41) en prise avec la bielle (45) et un second bras (42) qui est articulé sur une collerette (50), qui est articulée pour sa part sur un premier bras (51) du second dispositif de levier à deux bras (52), second bras (54) sur lequel est articulé un agencement de bielle de commande (57-59), lequel est articulé sur la coulisse (14), et par un ressort de pression (72) disposé entre la coulisse (14) et le boîtier de broche filetée (27), lequel ressort presse la coulisse (14) avec l'arbre supérieur (7) logé à l'intérieur de celle-ci doté du premier rouleau d'avancement supérieur (8) contre l'arbre inférieur (9) doté du second rouleau d'avancement inférieur (10).

4. Dispositif d'avancement selon la revendication 3, **caractérisé en ce que** la broche filetée (27) est logée au-dessus de paliers à roulement (37 ; 38) sans jeu dans le boîtier de broche filetée (27) et le boîtier (1; 1A; 1B), de sorte que la broche filetée (27) est positionnée avec précision.

5. Dispositif d'avancement selon la revendication 4, **caractérisé par** un moteur à cylindrée variable (28) doté d'un arbre d'entraînement (31), lequel est en liaison d'entraînement avec la broche filetée (27) par l'intermédiaire d'une douille de serrage à plusieurs pièces (32, 33, 34), puis par un embrayage à griffes (36).

6. Dispositif d'avancement selon la revendication 3, **caractérisé en ce que** le second bras (54) du second dispositif de levier à deux bras (52) est articulé par l'intermédiaire d'une liaison à tête sphérique sur une bielle de commande (58) formant une partie (57) d'un agencement de bielle de commande (57-59).

7. Dispositif d'avancement selon la revendication 6, **caractérisé en ce que** l'arbre (53) est rendu étanche à l'huile au moyen de bagues d'étanchéité (55, 56) opposées au boîtier de broche filetée (27), de sorte que le boîtier de broche filetée (27) forme un réservoir à huile fermé.

8. Dispositif d'avancement selon la revendication 7, **caractérisé en ce que** l'agencement de bielle de commande (57-59) destiné à régler la longueur comprend des sections de bielle vissées les unes aux autres.

9. Dispositif d'avancement selon la revendication 3, **caractérisé en ce que** le premier bras (41) du premier dispositif de levier à deux bras (40) est en prise avec la bielle (45) par l'intermédiaire d'un boulon (43) traversant le trou oblong (44).

10. Dispositif d'avancement selon la revendication 1, **caractérisé en ce que** la seconde zone d'extrémité (66) de la coulisse (62) est conçue de manière concourante et comprend une première section tournée vers la première zone d'extrémité (65) et une seconde section éloignée de la première zone d'extrémité, laquelle première section comprend un plus grand diamètre que celui de la seconde section et la première section est logée dans le boîtier au-dessus d'un premier palier à roulements (67) et la seconde section au-dessus d'un second palier à roulements (68).

11. Dispositif d'avancement selon la revendication 2, **caractérisé en ce que** la coulisse (14) est reliée au niveau de leurs fourchons (88 ; 89) à la première zone d'extrémité (65) de l'arbre de coulisse (62) au moyen d'un accouplement de serrage, chaque fourchon (88, 89) comprenant une zone d'extrémité fendue qui est traversée par un boulon fileté (97 ; 98).

12. Dispositif d'avancement jumelé, **caractérisé par** deux dispositifs selon la revendication 1, lesquels dispositifs dotés de leurs rouleaux d'avancement (8; 10) sont disposés en étant tournés les uns vers les autres.

13. Procédé de fonctionnement du dispositif d'avancement selon la revendication 1, dans lequel le dispositif d'avancement comprend un boîtier de broche filetée (27) disposé sur le boîtier (1; 1A; 1B), un moteur (28) doté d'une broche filetée (30) et un dispositif de commande (29), broche filetée (30) sur laquelle est disposé un écrou de déplacement (39) qui peut être déplacé par une rotation de la broche filetée (30) le long de celle-ci, comprend en outre un disque excentrique (46) entraîné par un moteur d'entraînement (48), disque sur lequel est logée une bielle (45) qui comprend à l'extrémité éloignée du disque excentrique (46) un trou oblong (44) s'étendant au moins approximativement parallèlement à la broche filetée (30), comprend en outre un premier dispositif de levier à deux bras (40) logé sur l'écrou de déplacement (39) et un second dispositif de levier à deux bras (52) logé sur un arbre (53) porté dans le boîtier de broche filetée (27), lequel premier dispositif de levier à deux bras (39) comprend un premier bras (41) en prise avec la bielle (45) et un second bras (42) qui est articulé sur une collerette (50), qui est articulée pour sa part sur un premier bras (51) du second dispositif de levier à deux bras (52), second bras (54) sur lequel est articulé un agencement de bielle de commande (57-59), lequel est articulé sur la coulisse (14), comprend un ressort de pression (72) disposé entre la coulisse (14) et le boîtier de broche filetée (27), lequel ressort presse la coulisse (14) avec l'arbre supérieur (7) logé à l'intérieur de celui-ci doté du premier rouleau d'avancement supérieur (8) contre l'arbre inférieur (9) doté du second rouleau d'avancement inférieur (10), et dans lequel le dispositif d'avancement comprend un dispositif de commande (86) et coopère avec une presse (76), qui comprend un moule supérieur mobile (80) et un moule inférieur fixe (84), lequel moule supérieur (80) est relié à un piston (79) mobile entre position de point mort supérieure et une position de point mort inférieure, et qui comprend un dispositif de commande (85) qui est relié au dispositif de commande (86) du dispositif d'avancement, et dans lequel le trou oblong (44) de la bielle (45) mobile entre une position de point mort supérieure et une position de point mort inférieure comprend une extrémité supérieure et une extrémité inférieure, le premier bras (41) du premier dispositif de levier à deux bras (40) est en prise avec la bielle (45) par l'intermédiaire d'un boulon (43) traversant le trou oblong (44), sachant que pour introduire un nouveau feuillard (11 ; 11A ; 11B) entre le rouleau d'avancement supérieur (8) et le rouleau d'avancement inférieur (10), le rouleau d'avancement supérieur (8) est déplacé dans une position d'aération supérieure, afin de déterminer dans cette position un écart prédéfini (D) entre le rouleau d'avancement supérieur (8) et le rouleau d'avancement inférieur (10), **caractérisé en ce que** pour régler la position d'aération supérieure du rouleau d'avancement supérieur (8), les deux dispositifs de commande (85 ; 86) cités sont commandés de telle sorte que le piston (79) est guidé dans sa position de point mort supérieure et la bielle (45) dans sa position de point mort inférieure.

14. Procédé selon la revendication 13, **caractérisé en ce que** lorsque le piston (79) est fixe et que la bielle (45) est fixe, l'écrou de déplacement (39) est abaissé par une rotation de la broche filetée (30), le boulon (43), en raison de la force exercée par le ressort de pression (72), agissant sur la coulisse (14) et les dispositifs de levier (40 ; 41, 42 et 51 ; 52, 534) s'appuie contre l'extrémité inférieure du trou oblong (44), ce qui a pour conséquence que le premier bras (41) du premier dispositif de levier à deux bras (40 ; 41, 42) est basculé vers le haut et son second bras (42) est basculé vers le bas, le premier bras (51) du second dispositif de levier à deux bras (51 ; 52, 54) est basculé vers le bas, puis l'agencement de bielle de commande (57-59) est relevé en raison de ces déplacements basculants, et de ce fait la coulisse (14) est basculée avec le rouleau d'avancement supérieur (8) logé dans celle-ci dans la position d'aération supérieure du rouleau d'avancement supérieur (8).

15. Procédé de fonctionnement du dispositif d'avancement selon la revendication 1, dans lequel le dispositif d'avancement comprend un boîtier de broche filetée (27) disposé sur le boîtier (1 ; 1A ; 1B), un moteur (28) doté d'une broche filetée (30) et un dispositif de commande (29), broche filetée (30) sur laquelle est disposé un écrou de déplacement (39) qui peut être déplacé par une rotation de la broche filetée (30) le long de celle-ci, comprend en outre un disque excentrique (46) entraîné par un moteur d'entraînement (48), disque sur lequel est logée une bielle (45), qui comprend à l'extrémité éloignée du disque excentrique (46) un trou longitudinal (44) s'étendant au moins approximativement parallèlement à la broche filetée (36), comprend en outre un premier dispositif de levier à deux bras (40) logé sur l'écrou de déplacement (39) avec un second dispositif de levier à deux bras (53) logé sur un arbre porté dans le boîtier de broche filetée (27), lequel premier dispositif de levier à deux bras (39) comprend un premier bras (41) en prise avec la bielle (45) et un second bras (42) qui est articulé sur une collerette (50), qui est articulée pour sa part sur un premier bras (51) du second dispositif de levier à deux bras (52), second bras (54) sur lequel est articulé un agencement de bielle de commande (57-59), lequel est articulé sur la coulisse (14), comprend un ressort de pression (72) disposé entre la coulisse (14) et le boîtier de broche filetée (27), lequel ressort presse la coulisse (14) avec l'arbre supérieur (7) logé à l'intérieur de celle-ci doté du premier rouleau d'avancement supérieur (8) contre l'arbre inférieur (9) doté du second rouleau d'avancement inférieur (10), et dans lequel le dispositif d'avancement comprend un dispositif de commande (86) et coopère avec une presse (76), qui comprend un moule supérieur mobile (80) et un moule inférieur fixe (84), lequel moule supérieur (80) est relié à un piston (79) mobile entre une position de point mort supérieure et une position de point mort inférieure, et qui comprend un dispositif de commande de pressage (85) qui est relié au dispositif de commande (86) du dispositif d'avancement, et dans lequel le trou oblong (44) de la bielle (45) mobile entre une position de point mort supérieure et une position de point mort inférieure comprend une extrémité supérieure et une extrémité inférieure, le premier bras (45) du premier dispositif de levier à deux bras (40) est en prise avec la bielle (45) par l'intermédiaire d'un boulon (43) traversant le trou oblong (44), **caractérisé en ce que** la bielle (45) est déplacée dans une position distante de sa position de point mort supérieure, l'écrou de déplacement (39) est déplacé vers le bas par une rotation de la broche filetée (30) jusqu'à ce que le rouleau d'avancement supérieur (8), en raison de la pression exercée par le ressort de pression (72) sur la coulisse (33), repose sur le feuillard (11 ; 11A ; 11B), position dans laquelle le boulon (43) comprend un écart entre les deux extrémités du trou oblong (44), de sorte que des déplacements de levage de la bielle (45) sont permis lorsque le boulon (43) est fixe.

16. Procédé de fonctionnement du dispositif d'avancement selon la revendication 1, dans lequel le dispositif d'avancement comprend un boîtier de broche filetée (27) disposé sur le boîtier (1 ; 1A; 1B), un moteur (28) et une broche filetée (30) et un dispositif de commande (29), broche filetée (30) sur laquelle est disposé un écrou de déplacement (39) qui peut être déplacé par une rotation de la broche filetée (30) le long de celle-ci, comprend en outre un disque excentrique (46) entraîné par un moteur d'entraînement (48), disque sur lequel est logée une bielle (45) qui comprend à l'extrémité éloignée du disque excentrique (46) un trou oblong (44) s'étendant au moins approximativement parallèlement à la broche filetée (30), comprend un premier dispositif de levier à deux bras (40) logé sur l'écrou de déplacement et un second dispositif de levier à deux bras (52) logé sur un arbre (53) porté par le boîtier de broche filetée (27), lequel premier dispositif de levier à deux bras (39) comprend un premier bras (41) en prise avec la bielle (45) et un second bras (42) qui est articulé sur une collerette (50), qui est articulée pour sa part sur un premier bras (51) du second dispositif de levier à deux bras (52), second bras (54) sur lequel est articulé un agencement de bielle de commande (57-59), lequel est articulé sur la coulisse (14), comprend un ressort de pression (72) disposé entre la coulisse (14) et le boîtier de broche filetée (27), lequel ressort presse la coulisse (14) avec l'arbre supérieur (7) logé à l'intérieur de celle-ci doté du premier rouleau d'avancement supérieur (8) contre l'arbre inférieur (9) doté du second rouleau d'avancement inférieur (10), et dans lequel le dispositif d'avancement comprend un dispositif de commande (86) et coopère avec une presse (76) qui comprend un moule supérieur mobile (80) et un moule inférieur fixe (84), le moule supérieur (80) étant relié à un piston (79) mobile entre position de point mort supérieure et une position de point mort inférieure, et qui comprend un dispositif de commande de pressage (85), qui est relié au dispositif de commande (86) du dispositif d'avancement, et dans lequel le trou oblong (44) de la bielle (45) mobile entre une position de point mort supérieure et une position de point mort inférieure comprend une extrémité supérieure et une extrémité inférieure, le premier bras (41) du premier dispositif de levier à deux bras (40) est en prise avec la bielle (45) par l'intermédiaire d'un boulon (43) traversant le trou oblong (44), lequel piston (79) est entraîné par un entraînement rotatif (77) et le disque excentrique (46) de la bielle (45) est entraîné par un moteur d'entraînement (48), lequel moule supérieur (80) comprend des pilotes coniques (82, 83) destinés à positionner avec précision le feuillard (11, 11A, 11B) dans la presse (76) pendant son procédé de traitement, lesquels pilotes coniques (82, 83) sont déplacés à l'intérieur des trous de positionnement prédécoupés dans le feuillard (11 ; 11A ; 11B), et lesquels pilotes coniques (82, 83) comprennent une section de tête conique (83), le premier rouleau d'avancement supérieur (8) étant alors écarté du second rouleau d'avancement inférieur (10) dans une position d'aération intermédiaire lorsque les sections de tête coniques (83) ont en partie été introduites dans les trous de positionnement et étant ensuite à nouveau abaissé sur le feuillard (11 ; 11A ; 11B) lorsque les sections de tête coniques (83) ont en partie été soulevées des trous de positionnement, **caractérisé en ce que** pour régler la position d'aération intermédiaire, le piston (79), par son entraînement rotatif (77), est amené dans une position angulaire devant sa position de point mort inférieure, position angulaire dans laquelle les sections de tête coniques (83) des pilotes coniques (82 ; 83) ne dépassent qu'en partie dans les trous de positionnement, état dans lequel le disque excentrique (46) de la bielle (45) occupe une position angulaire devant la position de point mort supérieure, l'écart angulaire du piston (79) entre la position angulaire citée et la position de point mort inférieure étant identique à l'écart angulaire du disque excentrique (46) entre sa position angulaire citée et la position de point mort supérieure, **en ce que** par la suite l'écrou de déplacement (39) est déplacé vers le bas de sorte que le boulon (43) vient en appui contre l'extrémité inférieure du trou oblong (44) et l'écrou de déplacement (89) est déplacé un peu plus vers le bas jusqu'à ce que le feuillard (11 ; 11A ; 11B), en abaissant le premier rouleau d'avancement supérieur (8), en raison du déplacement transmis par les dispositifs de levier (40 ; 41; 42 et 45 ; 52; 54) et l'agencement de bielle de commande (57-59) et la coulisse (14), soit relâché, et **en ce que** la position atteinte de l'écrou de déplacement (39) pour la position angulaire citée du disque excentrique (46) et la position angulaire correspondante du piston (79) dans les dispositifs de commande (85 ; 86) correspondants sont mémorisées.
